# FASCICULE DE BREVET EUROPEEN

(11) **EP 1 240 559 B1**
(45) Date de publication et mention de la délivrance du brevet: **31.08.2005**
(21) Numéro de dépôt: 00940695.0
(22) Date de dépôt: 13.07.2000
(51) Int. Cl.: G04B 19/24

(54) **MECANISME DE CALENDRIER ANNUEL, PERPETUEL OU SECULAIRE**
JAHRES-, DAUER- ODER JAHRHUNDERTSDATUMSCHALTWERK
ANNUAL, PERPETUAL OR CENTENNIAL CALENDAR MECHANISM

(30) Priorité: 24.12.1999 EP 99125897
(43) Date de publication de la demande: 18.09.2002
(73) Titulaire: Belpanoram AG, 2504 Biel (CH)
(72) Inventeur: KNUCHEL, Daniel, CH-2572 Mörigen (CH)
(74) Mandataire: Micheli & Cie
(86) Numéro de dépôt international: PCT/IB2000/000960
(87) Numéro de publication internationale: WO 2001/048568

(56) Documents cités:
- CH-A- 263 709
- GB-A- 2 323 185

## Description

La présente invention se rapporte aux calendriers annuels ou perpétuels pour mouvement d'horlogerie et plus particulièrement à un mécanisme de quantième perpétuel simple et peu encombrant et susceptible d'être intégré au mouvement ou de se présenter sous forme d'un module additionnel pouvant se placer entre le mouvement d'horlogerie et le cadran d'une pièce d'horlogerie telle qu'une montre de poche ou une montre-bracelet, pendule, horloge, etc.

On connaît de nombreux mécanismes de quantièmes annuels ou perpétuels, toutefois la quasi-totalité de ceux-ci fait appel à des cames, des bascules et des leviers de forme complexe et effectuant des mouvements oscillants. Ces mécanismes sont complexes à réaliser et à assembler ainsi qu'à régler. De tels mécanismes de quantièmes perpétuels sont, par exemple, décrits dans les documents CH 504.706 ou CH 653.843.

On connaît encore du document CH 680.630 un mécanisme de quantième perpétuel composé uniquement de roues à l'exclusion de cames, bascules ou leviers. Cette réalisation est toutefois très complexe et nécessite un encombrement important tant en surface qu'en hauteur.

Un inconvénient majeur de tous les mécanismes de calendriers perpétuels ou annuels réside dans le fait que le passage d'un jour à l'autre est traînant sur quelques heures, généralement de 23 H à 1 H et que pendant ce laps de temps il n'est pas possible de mettre à l'heure la montre, par une rotation en avant ou en arrière de la tige de remontoir, sans risquer d'infliger des dommages au mécanisme.

Le but de la présente invention est de permettre la réalisation d'un mécanisme de quantième annuel ou perpétuel peu encombrant tant en surface qu'en hauteur, simple à fabriquer, à monter et à régler, dont le passage d'un jour au suivant soit quasi instantané et qui permette une mise à l'heure manuelle en tout temps.

Le mécanisme de calendrier perpétuel selon l'invention permet d'atteindre les buts précités et obvie aux inconvénients des mécanismes existants et se distingue par les caractéristiques énumérées à la revendication 1.

Le dessin annexé illustre schématiquement et à titre d'exemple plusieurs formes d'exécution du mécanisme de calendrier perpétuel selon l'invention.
La figure 1 est une vue en plan d'un mécanisme de quantième perpétuel selon l'invention, illustrant le principe général de fonctionnement du mécanisme propre à toutes les formes d'exécution du mécanisme.
La figure 2 est une vue en coupe de la figure 1 suivant la ligne A-A.
Les figures 3 à 9 sont des vues en plan du mécanisme lors du passage à minuit du 28 février au 1 mars illustrant ses positions successives.
La figure 10 est une vue en plan partielle d'un cadran illustrant l'affichage d'une première forme d'exécution du calendrier perpétuel.
La figure 11 est une vue en coupe de cette première forme d'exécution du mécanisme de calendrier perpétuel.
Les figures 12 à 15 illustrent les rouages du mécanisme de calendrier perpétuel illustré aux figures 10 et 11 situés dans chacun des quatre niveaux du mécanisme.
La figure 16 illustre en coupe une seconde forme d'exécution du mécanisme de calendrier perpétuel dont l'affichage est identique à la figure 10.
La figure 17 illustre en plan les rouages du niveau inférieur du mécanisme illustré à la figure 16.
Les figures 18 à 21 sont des vues partielles du niveau inférieur du mécanisme illustrant les positions successives des rouages de ce niveau lors du passage du 28 février au 1 mars.
Les figures 22 à 25 illustrent les rouages du mécanisme illustré à la figure 16 situés dans les quatre autres niveaux.
La figure 26 illustre en coupe une troisième forme d'exécution du mécanisme de calendrier perpétuel dont l'affichage est identique à celui illustré à la figure 10.
Les figures 27 à 31 illustrent les rouages du mécanisme illustré à la figure 26 situés dans chacun des cinq niveaux de ce mécanisme.
La figure 32 est une coupe du mécanisme suivant la ligne B-B des figures 34 à 37.
La figure 32A est une coupe du mécanisme suivant la ligne D-D de la figure 36.
La figure 33 est une coupe du mécanisme suivant la ligne C-C des figures 34 à 37.
Les figures 34 à 37 illustrent en plan les quatre niveaux du mécanisme selon cette quatrième forme d'exécution.
La figure 38 illustre les organes mobiles de l'affichage de cette quatrième forme d'exécution du mécanisme.
Les figures 39 et 40 illustrent, pour le passage du 28 février 1999 au 1 mars 1999 les positions successives des organes de l'affichage et des quatre niveaux du mécanisme de cette quatrième forme d'exécution.
La figure 41 illustre l'affichage d'une cinquième forme d'exécution du mécanisme de calendrier perpétuel.
La figure 42 est une coupe d'une cinquième forme d'exécution du mécanisme suivant la ligne D-D de la figure 45.
La figure 43 est une coupe de cette cinquième forme d'exécution du mécanisme suivant la ligne E-E de la figure 48.
La figure 44 est une coupe de cette cinquième forme d'exécution du mécanisme suivant la ligne F-F de la figure 48.
Les figures 45 à 49 sont des vues en plan des six niveaux du mécanisme de cette cinquième forme d'exécution du calendrier perpétuel.
La figure 50 est une vue en plan de l'affichage d'une sixième forme d'exécution du mécanisme de calendrier perpétuel.
Les figures 51 à 57 sont des vues en plan des six niveaux de cette sixième forme d'exécution du mécanisme de calendrier perpétuel.
La figure 58 est une vue en plan d'un rouage d'actionnement de la prise de force du mécanisme de calendrier perpétuel.
Les figures 59 à 62 sont des représentations en plan d'une autre forme d'exécution du rouage d'actionnement de la prise de force du mécanisme de calendrier perpétuel.
La figure 63 est une vue en plan de l'affichage d'une septième forme d'exécution du mécanisme de calendrier perpétuel dans trois positions différentes.
La figure 64 est une coupe axiale de cette septième forme d'exécution du mécanisme.
La figure 65 est une vue d'ensemble de dessus de cette septième forme d'exécution du mécanisme.
Les figures 66 à 68 sont des vues en plan des trois niveaux du mécanisme illustré aux figures 64 et 65.
La figure 69 est une vue en plan du disque d'affichage du quantième de la huitième forme d'exécution du mécanisme.
La figure 70 illustre une coupe de cette huitième forme d'exécution du mécanisme de calendrier perpétuel.
Les figures 71 à 76 illustrent en plan les éléments de cette huitième forme d'exécution du mécanisme situés dans les différents plans du mécanisme.

Le mécanisme de calendrier annuel ou perpétuel selon l'invention est actionné à partir d'une prise de force du mouvement d'horlogerie qu'il équipe et il affiche au moins le quantième du jour mais en général également le jour, le mois et l'année à l'intérieur d'un cycle de quatre ans. Ce mécanisme peut, dans une variante simplifiée, former un calendrier annuel, dans sa forme complète en calendrier perpétuel tenant compte des années bissextiles et même des modifications séculaires du calendrier.

Lorsque le mécanisme est monté sur une platine il peut être présenté sous forme de module venant se fixer sur un mouvement d'horlogerie.

Comme on le verra dans ce qui suit, ce mécanisme présente les caractéristiques principales suivantes :
- il peut être avancé ou reculé à tout instant pour être réglé sur une date désirée.
- le changement de quantième, de jour et de mois se fait de façon instantanée à minuit.
- il peut être utilisé indifféremment avec des mouvements mécanique, électromécanique ou électrique.
- il présente une sécurité de fonctionnement élevée du fait de sa simplicité, du faible nombre de pièces le constituant et du fait que tous ses éléments sont des rouages ou mobiles rotatifs à l'exclusion de tous leviers, bascules ou cames.
- il peut être réglé manuellement à l'aide de la couronne de remontoir lorsqu'elle est en position de correction de la date. Point n'est besoin de poussoir de correction.

En référence aux figures 1 et 2 illustrant un mécanisme de calendrier perpétuel simplifié selon l'invention, le principe de fonctionnement du mécanisme sera décrit et expliqué. Ce principe de base, qui se retrouve dans toutes les formes d'exécution du mécanisme, s'appuye sur deux caractéristiques fondamentales qui sont les suivantes :
1. La prise de force entraînant le mécanisme effectue une révolution complète, soit une rotation de 360°, à minuit chaque jour.
2. Une étoile de trente et un, soit une roue des dates, est entraînée d'une part, tous les jours à minuit d'un pas directement par la prise de force et, d'autre part, les mois comportant moins de trente et un jours, d'un nombre de pas correspondant à trente et un moins le nombre de jours du mois concerné, par l'intermédiaire d'un rouage de rattrapage comprenant au moins un pignon d'entraînement, un organe de commande et un mobile de la durée des mois.
   En d'autres termes, l'étoile de trente et un ou roue des dates est entraînée par deux chaînes cinématiques différentes, toutes deux entraînées par la prise de force, l'une provoquant l'entraînement journalier pas à pas de cette roue des dates et l'autre provoquant l'avance en fin de mois de cette roue des dates du nombre de pas nécessaire pour compenser les jours manquants par rapport à un mois de trente et un jours.

Comme on le voit sur les figures 1 et 2 le mécanisme simplifié de calendrier perpétuel comporte une étoile de trente et un 1 ou roue des dates, comportant trente et une dents et effectuant pas à pas une révolution complète en un mois. Cette roue des dates 1 est entraînée à raison d'un pas par jour par une dent 2 d'entraînement solidaire de la prise de force 3 effectuant une révolution complète par jour à minuit.

L'axe de cette roue des dates porte une aiguille (non illustrée) coopérant avec une graduation de trente et un portée par le cadran de la pièce d'horlogerie, cette aiguille indiquant le quantième.

La dent 2 coopère également avec la denture à sept dents d'une roue des jours 4 dont l'axe porte l'organe mobile d'un affichage du nom des jours de la semaine. Cette roue des jours 4 est entraînée à raison d'un pas par jour par ladite dent 2 solidaire de la prise de force 3. En position de repos de la prise de force 3, la dent d'entraînement 2 est en prise avec la denture de la roue des jours et maintient celle-ci dans une position angulaire donnée correspondant à l'indication du jour.

Le mécanisme illustré comporte encore un mobile de la durée des mois 5 constitué ici par une couronne divisée en quarante huit secteurs correspondant à quatre fois douze mois, soit quatre années. Cette couronne peut porter dans chaque secteur le nom d'un mois qui est susceptible d'apparaître dans un guichet (non illustré) que comporte le cadran de la pièce d'horlogerie. De plus, chaque mois inscrit sur cette couronne comporte une indication I, II, III ou IV indiquant à quelle année d'un cycle de quatre ans il appartient. Cette indication apparaît simultanément au mois dans le guichet du cadran de sorte que l'usager sait s'il s'agit d'une année bissextile ou non.

Cette couronne 5 comporte une denture interne de quarante huit encoches 6 correspondant chacune à un mois. Chaque vingt huitième jour d'un mois une goupille 7 portée par la roue des dates 1 engrène jusqu'au premier jour du mois suivant avec une encoche 6. Les mois de trente et un jours la couronne 5 est donc entraînée en quatre pas d'une position correspondant à un mois jusqu'à la position correspondant au mois suivant par la roue des dates 1 et sa goupille 7.

La couronne 5 comporte encore une denture extérieure formée de vingt sept dents 8. Ces dents sont réparties autour de cette couronne 5 de manière à correspondre aux mois de moins de trente et un jours. Les mois de trente jours comportent une seule dent, les mois de février de vingt huit jours comportent trois dents et le mois de février de vingt neuf jours comporte deux dents.

La prise de force 3 comporte encore un pignon d'entraînement 9 dont les dents sont destinées à coopérer avec la denture extérieure 8 de la couronne 5. Il faut noter que l'axe de rotation de la couronne 5, celui de la roue des dates 1 et celui de la prise de force 3 sont alignés de telle sorte que lorsqu'une dent 8 de la couronne 5 se place sur la droite reliant l'axe de la prise de force 3 à celui de la roue des dates 1, cette dent 8 vient se superposer à une dent de cette roue des dates. Ce pignon 9 d'entraînement solidaire de la prise de force, la couronne 5 et la goupille 7 constituent le rouage de rattrapage.

Sur les figures 1 et 3 on a illustré la position du mécanisme au vingt huit février d'une année non bissextile.

A minuit le vingt huit février, la prise de force effectue une rotation instantanée de 360°. Pendant cette rotation les mouvements successifs suivants sont effectués :

La dent d'entraînement 2 provoque la rotation d'environ un demi pas de la roue des jours 4 puis arrive (Figure 4) contre une dent de la roue des dates 1 qui est ainsi avancée d'un pas (Fig. 5). En poursuivant sa course, le pignon 9 de la prise de force engrène avec les trois dents 8 de la denture extérieure de la couronne 5 plaçant celle-ci sur le mois suivant. Ce faisant la couronne 5 entraîne par son encoche 6 et la goupille 7 la roue des dates 1 de trois pas supplémentaires (Fig. 6 et 8). Ainsi l'indication du quantième a passé du 28 février au 1^{er} mars. Enfin, la prise de force termine sa rotation de 360° (Fig. 9) et la dent 2 entraîne de la valeur restante d'un pas la roue des jours, de sorte que celle-ci indique le jour suivant.

On voit donc que la roue des dates 1 est entraînée d'un pas tous les jours directement par la prise de force 3 et sa dent 2 et que, pour les mois de moins de trente et un jours, cette roue des dates est entraînée par le rouage de rattrapage 8,9,5,6,7 d'un nombre de pas supplémentaires correspondant au nombre de dents 6 de la couronne 5 se présentant en position d'engrènement avec le pignon 9.

Ce mécanisme comporte encore un sautoir 10 pour maintenir la roue des dates en position angulaire stable entre son entraînement journalier et un sautoir 11 pour maintenir les positions angulaires successives de la couronne 5 entre ses entraînements.

Ce mécanisme de calendrier perpétuel est très simple puisqu'il ne comporte que quatre mobiles, la prise de force 3 munie de son pignon 9 et de la dent d'entraînement 2, la roue des dates 1, la couronne 5 et la roue des jours 4. Malgré ce faible nombre de composants, tous rotatifs, ce calendrier perpétuel indique le jour, le quantième, le mois et l'année dans un cycle de quatre ans.

Pour transformer ce mécanisme de calendrier perpétuel en un calendrier annuel, il suffit que la denture extérieure de la couronne 5 comporte vingt huit dents 8, une pour chaque mois de trente jours et trois pour chaque mois de février.

Une première variante ou forme d'exécution du mécanisme de calendrier perpétuel selon l'invention est illustrée aux figures 10 à 15 auxquelles la description qui suit se réfère.

La figure 10 illustre en plan l'affichage du mécanisme de calendrier perpétuel. Cet affichage comporte un indicateur des jours comprenant une graduation 15 portée par un cadran 21 indiquant le nom des jours. Une aiguille 16 se déplace en regard de cette graduation. L'affichage comporte aussi une graduation 17 des quantièmes coopérant avec une aiguille 18. Enfin, cet affichage comporte une graduation des mois 19 sur une période de quatre ans coopérant avec une aiguille 20. Cet affichage permet d'indiquer simultanément le mois et l'année dans un cycle de quatre ans.

Dans l'exemple illustré on a choisi de placer les indicateurs du jour, du quantième et du mois alignés sur un axe horizontal. Toute autre disposition est toutefois possible et ne dépend que de choix de construction et de positionnement des éléments du mécanisme. Ces indicateurs pourraient être disposés en triangle, concentriquement ou de toute autre façon dictée par l'esthétique que l'on veut donner à la pièce d'horlogerie.

Cette première forme d'exécution du mécanisme de calendrier perpétuel comporte montés sur une platine 22 et sous le cadran 21 de la pièce d'horlogerie quatre groupes de mobiles, chaque groupe comportant un axe de pivotement chassé dans la platine 22 ainsi qu'un axe 23 traversant la platine 22 et portant un pignon 3 situé au-dessous de cette platine et constituant la prise de force du mécanisme entraîné par le mouvement d'horlogerie sur lequel est montée la platine 22.

Cet axe 23 porte un entraîneur constitué par une dent 24 et un pignon d'entraînement 25 comportant sept dents. Cet axe 23, entraîné par la prise de force 3, ainsi que la dent d'entraînement 24 et le pignon d'entraînement 25 effectue une révolution complète de 360° par jour à minuit.

Ce mécanisme comporte une roue des jours 27 pivotée sur un premier axe 26 solidaire de la platine 22, roue des jours 27 comportant une denture de quarante neuf dents engrenant avec le pignon d'entraînement 25. Cette roue des jours porte l'aiguille 16 de l'indicateur des jours 15,16. Cette roue des jours 27 est entraînée chaque jour à minuit par le pignon d'entraînement 25 d'une valeur angulaire correspondant à sept dents de cette roue, ce qui déplace l'aiguille 16 d'un pas sur la graduation des jours 15. Cette roue des jours constitue le premier groupe de mobiles du mécanisme.

Le second groupe de mobiles comprend deux mobiles coaxiaux montés pivotants sur un second axe 28 chassé dans la platine 22. Le premier mobile de ce second groupe est une roue d'entraînement 29 pivotée sur l'axe 28 et comportant une denture de trente et une dents en prise avec le pignon d'entraînement 25 de la prise de force. Le second mobile de ce deuxième groupe comporte trois roues, une roue de commande 30 pivotée sur l'axe 28 et dont la denture comporte un groupe de quatre dents, une roue de date 31 comportant une denture de trente et une dents et une roue d'indexage des mois 32 comportant une dent. Ces trois roues 30,31 et 32 sont solidaires angulairement, une goupille 33 les traversant. La denture de trente et une dents de la roue de date 31 coopère avec la dent d'entraînement 24 de la prise de force, ce qui entraîne ce second mobile 30,31,32 du second groupe de mobiles à raison d'un pas par jour à minuit. L'aiguille de quantième 18 qui est fixée sur la roue des mois 32 effectue donc un pas par jour en regard de la graduation des quantièmes 17. Ce second mobile 30,31,32 du second groupe de mobiles effectue une révolution complète par mois, même les mois de moins de trente et un jours comme on le verra plus loin.

Le troisième groupe de mobiles pivotés autour du troisième axe 34 chassé dans la platine 22 comporte trois pignons. Un second pignon d'entraînement 35 comportant sept dents engrenant avec la roue d'entraînement 29, un pignon d'entraînement de date 36 comportant sept dents coopérant avec les quatre dents de la roue de commande 30 et un pignon d'entraînement des mois 37 de sept dents entraîné par la dent de la roue d'indexage des mois 32. Ces trois pignons 35,36,37 sont pivotés fous, indépendamment les uns des autres sur le troisième axe 34.

Le quatrième groupe de mobiles pivotant autour d'un axe 38 chassé dans la platine 22 comporte deux mobiles. Le premier mobile de ce quatrième groupe comporte une roue des mois 39 dont la denture de quarante huit dents est en prise avec le pignon d'entraînement des mois 37. Cette roue des mois 39 est solidaire d'un excentrique 40 s'étendant jusqu'à la platine 22. Cet excentrique présente une surface extérieure de forme cylindrique tronquée. La partie cylindrique s'étend sur 270° soit ¾ de sa périphérie. La roue des mois 39 porte l'aiguille 20 des mois coopérant avec la graduation 19 portée par le cadran 21. Ce premier mobile 39,40 effectue une révolution complète en quatre ans, à raison d'un pas par mois. Le second mobile de ce quatrième groupe comporte une roue de transmission 41 présentant une denture de quarante huit dents et une roue de durée des mois 42 comportant une denture de six dents, quatre dents isolées correspondant aux mois de trente jours et un groupe de deux dents correspondant aux mois de février. Cette roue de la durée des mois 42 comporte encore une dent escamotable 43 coulissant radialement dans une fraisure de la roue de la durée des mois 42, située devant le groupe de deux dents correspondant au mois de février. Cette dent escamotable est soumise à une action élastique ou ressort 44 tendant à la déplacer dans une position rétractée pour laquelle elle ne coopère pas avec le pignon d'entraînement 35. Cette dent escamotable est maintenue en position active, coopérant avec ledit pignon d'entraînement 35 par l'excentrique 40 pendant trois ans correspondant au 270° de la portion cylindrique de cet excentrique. Pendant la quatrième année d'un cycle, année bissextile, c'est la portion plane de l'excentrique 40 qui est en regard de la dent escamotable 43 et celle-ci est alors en position rétractée sous l'effet du ressort 44. La roue de transmission 41 et la roue de la durée des mois 42 sont angulairement solidaires par une goupille et pivotent autour de la surface extérieure cylindrique de l'excentrique 40. Ce second mobile 41, 42 du second groupe est entraîné pendant les quatre derniers jours du mois par la roue de commande 30 et par le second pignon d'entraînement 35. Il effectue une révolution complète en un an.

Ce mécanisme comporte encore quatre sautoirs, un sautoir des jours maintenant la roue des jours 27 entre deux actionnements successifs dans une position angulaire déterminée correspondant à l'affichage d'un jour, un sautoir de date maintenant la roue de date 31 et donc également les roues 30 et 32 dans une position angulaire déterminée correspondant à l'affichage d'un quantième entre deux actionnements successifs de cette roue de date 31, un sautoir des mois maintenant la position angulaire de la roue des mois 39 entre ses actionnements successifs et un sautoir de transmission maintenant la position angulaire de la roue de transmission 41 et donc de la roue de la durée des mois 42 entre deux actionnements successifs.

Le fonctionnement de cette première forme d'exécution du mécanisme de calendrier perpétuel est décrit dans ce qui suit.

Chaque jour à minuit la prise de force effectue un tour complet de façon instantanée. En admettant que le mécanisme est positionné sur le vingt huit février 1999, soit une année non bissextile, les rouages occupent la position illustrée aux figures 12 à 15. La dent escamotable 43 est en position active sous l'action de l'excentrique 40 et le groupe de trois dents comprenant la dent escamotable 43 et le groupe de deux dents de la roue de la durée des mois 42, est disposé dans une position telle qu'il n'est juste pas encore en prise avec le pignon d'entraînement 35.

La rotation d'un tour complet de la prise de force 3 provoque, d'une part, l'entraînement de la roue des jours 27 de sept dents par le pignon d'entraînement des jours 25, ce qui positionne l'aiguille des jours 16 sur le jour suivant et, d'autre part, l'entraînement d'un pas de la roue des dates 31 par la dent d'entraînement 24.

Le vingt huit février le groupe de quatre dents de la roue de commande 30 se trouve prêt à engrener avec le pignon d'entraînement de date 36. Cette roue 30 entraîne donc, par l'intermédiaire de ce pignon d'entraînement de date 36, la roue de transmission 41 d'un pas et donc également la roue de durée des mois 42 qui lui est solidaire. Ce faisant le groupe de trois dents comprenant la dent escamotable 43 et le groupe de deux dents de février de la roue de la durée des mois 42, arrive en prise avec le second pignon d'entraînement 35. Ce pignon 35 est entraîné par la prise de force 3 par l'intermédiaire du premier pignon d'entraînement 25 et de la roue d'entraînement 29 et provoque alors l'entraînement de trois pas de la roue de la durée des mois 42 et donc de la roue de transmission 41 qui entraîne à son tour par l'intermédiaire du pignon d'entraînement de date 36 la roue de commande 30, dont trois dents sont encore en prise avec ce pignon, de trois pas également. Cette roue de commande 30 étant solidaire de la roue de date 31, celle-ci est donc également avancée de trois pas, c'est-à-dire qu'elle se retrouve au 1 mars. En même temps la dent de la roue d'indexage des mois 32 actionne le pignon d'entraînement des mois 37 qui entraîne d'un pas la roue des mois 39 et l'aiguille 20 indique le mois de mars.

Ensuite chaque jour du mois de mars à minuit la roue des jours 27 est entraînée d'un pas soit de sept dents, la roue de date 31 est aussi entraînée d'un pas. Pendant ce temps, la roue d'entraînement 29 et le second pignon d'entraînement 35 sont entraînés mais le second pignon 35 n'est pas en prise avec la denture de la roue de la durée des mois 42.

Le 28,29,30 et 31 mars la denture de la roue de commande 30 engrène avec le pignon d'entraînement de date 36 provoquant la rotation de quatre pas de la roue de transmission 41 et de la roue de la durée des mois 42 qui avance donc d'une valeur angulaire correspondant à un mois, puisque la roue de transmission a quarante huit dents.

Ainsi de suite jusqu'au trente avril où une dent isolée de la denture de la roue de la durée des mois 42 se trouve prête à engrener avec le second pignon d'entraînement 35, de sorte que cette roue de la durée des mois 42 et la roue de transmission 41 sont entraînées d'un pas supplémentaire par ce second pignon d'entraînement 35. Cette rotation supplémentaire provoque, par l'intermédiaire du pignon d'entraînement de date 36, l'avance d'un pas supplémentaire de la roue de commande 30 et donc de la roue de date 31 qui avance donc le trente avril de deux pas pour se retrouver dans une position pour laquelle l'aiguille de date 18 affiche le premier mai.

Une fois tous les quatre ans l'excentrique 40 présente sa face tronquée en regard du second pignon d'entraînement 35 et cette année-là, au mois de février lorsque la roue de la durée des mois 42 entre en prise avec ce second pignon d'entraînement 35, ce qui se produit le vingt neuf février, deux pas supplémentaires seulement sont provoqués par le groupe de deux dents de la roue de la durée des mois 42, la dent escamotable 43 étant en position rétractée inactive. Ainsi, la roue de date 31 saute du 29 février au 1 mars, ce qui correspond à une année bissextile.

Comme dans l'exécution de principe décrite en référence aux figures 1 à 9, la roue de date 31 actionnant l'aiguille 18 d'affichage du quantième est entraînée directement par la dent d'entraînement 24 à raison d'un pas par jour et les mois de moins de trente et un jour d'un nombre de pas supplémentaires correspondant à la différence entre trente et un et le nombre de jours du mois en cours par un rouage de rattrapage. Dans cette forme d'exécution ce rouage de rattrapage comporte le premier pignon d'entraînement 25, la roue d'entraînement 29, le second pignon d'entraînement 35, la roue de la durée des mois 42, la roue de transmission 41, le pignon d'entraînement de date 36 et la roue de commande 30 qui est solidaire de la roue de date 31.

Dans cette forme d'exécution la roue de date 31 est entraînée par deux voies différentes. D'une part elle est entraînée chaque jour par la dent d'entraînement 24 d'une dent, respectivement d'une valeur correspondant à un jour. D'autre part, lors des quatre derniers jours de chaque mois, un entraînement supplémentaire peut avoir lieu par l'intermédiaire du premier pignon d'entraînement 25, de la roue d'entraînement 29, du second pignon d'entraînement 35 et de la roue de la durée des mois 42, de sa dent rétractable 43, de la roue de transmission 41 et du pignon d'entraînement de date 36 engrenant avec la roue de commande 30. Cet entraînement supplémentaire de la roue de date 31 par ce rouage de rattrapage n'intervient toutefois que si la dent escamotable 43 ou l'une des dents de la roue de la durée des mois 42 sont en prise avec le second pignon d'entraînement 35.

La seconde forme d'exécution du mécanisme de calendrier perpétuel est illustrée aux figures 16 à 25. Ici également la position des divers rouages est illustrée dans leur état au 28 février d'une année non bissextile, la troisième du cycle de quatre ans.

Cette seconde forme d'exécution du mécanisme comporte cinq groupes de mobiles pivotés autour d'axes 26,28,34,38 et 45 chassés dans la platine 22 ainsi qu'une prise de force d'axe 23.

La prise de force est identique à celle de la première forme d'exécution, elle comporte montés sur un axe rotatif 23 la prise de force 3 formée d'un pignon à sept dents, le premier pignon d'entraînement 25 également à sept dents et la dent d'entraînement 24. Cette prise de force effectue à minuit de chaque jour une révolution complète de 360°.

Le premier groupe de mobiles est identique à celui de la première forme d'exécution et comporte la roue des jours 27 de quarante neuf dents pivotée autour de l'axe 26 et en prise avec le premier pignon d'entraînement 25. Cette roue des jours porte l'aiguille des jours 16 coopérant avec la graduation 15 du cadran 21.

Le second groupe de mobiles pivotés autour de l'axe 28 est aussi constitué comme le second groupe de mobiles de la première forme d'exécution et comporte un premier mobile formé de la première roue d'entraînement de trente et une dents 29 d'une part, et d'autre part un second mobile formé de la roue de commande 30 dont la denture comporte un groupe de quatre dents, de la roue des dates 31 à trente et une dents et de la roue d'indexage des mois 32 à une dent qui porte l'aiguille de quantième 18 coopérant avec la graduation 17 du cadran 21. Ces trois roues 30, 31 et 32 sont solidaires angulairement à l'aide d'une goupille 33.

Le troisième groupe de mobiles pivotés autour de l'axe 34 comporte, comme dans la première forme d'exécution, le second pignon d'entraînement 35 à sept dents engrenant avec la première roue d'entraînement 29, le pignon d'entraînement des dates 36 à sept dents coopérant avec le groupe de quatre dents de la roue de commande 30, et le pignon d'entraînement des mois 37 à sept dents également coopérant avec la dent unique de la roue d'indexage des mois 32. Ces trois pignons sont pivotés fous sur l'axe 34 et sont donc angulairement indépendants les uns des autres.

Le quatrième groupe de mobiles pivotés autour de l'axe 38 comporte trois mobiles angulairement indépendants. Un premier mobile formé par une seconde roue d'entraînement 46 comportant quarante huit dents et engrenant avec le second pignon d'entraînement 35.

Un second mobile formé de trois roues. Une roue de la durée des mois 47 comportant une denture de six dents. Deux dents successives situées dans le secteur de cette roue correspondant au mois de février et quatre dents isolées situées dans les secteurs de cette roue correspondant aux mois de trente jours. Cette denture de six dents coopère avec le second pignon d'entraînement 35. Une roue de transmission 41 comportant quarante huit dents et engrenant avec le pignon d'entraînement des dates 36 et une roue d'indexage des ans 48 dont la denture ne comporte qu'une dent. Ces trois roues 47, 41 et 48 sont angulairement solidaires à l'aide d'une goupille 49. Ce second mobile 47,41,48 effectue une révolution complète en un an entraîné qu'il est par la roue de commande 30 les quatre derniers jours du mois, un second pignon d'entraînement ou le second pignon d'entraînement bissextile 51.

Le troisième mobile de ce quatrième groupe de mobiles pivotés sur l'axe 38 est constitué par la roue des mois 39 comportant une denture de quarante huit dents entraînée à raison d'un pas par mois par le pignon d'entraînement des mois 37 et portant l'aiguille des mois 20 coopérant avec la graduation 19 du cadran 21. Ce troisième mobile 39 effectue une révolution complète en quatre ans.

Le cinquième groupe de mobiles pivotés autour de l'axe 45 comporte deux mobiles. Un premier mobile formé par un canon comportant un premier pignon d'entraînement bissextile 50 de trois dents coopérant avec la denture de la seconde roue d'entraînement 46 et un second pignon d'entraînement bissextile 51 également de trois dents coopérant avec la denture de la roue de transmission 41. Les trois dents des pignons d'entraînement bissextile 50 et 51 ne sont pas uniformément réparties, elles sont situées chacune dans un secteur de 2/7 de la circonférence de ces pignons correspondant aux années normales, le secteur de 3/7 de la circonférence de ces pignons 50 et 51 correspondant à l'année bissextile ne comporte pas de dents. Ces pignons effectuent une révolution complète en quatre ans.

Le second mobile de ce cinquième groupe de mobiles est constitué par un troisième pignon d'entraînement bissextile 52 de sept dents coopérant avec la denture à une dent de la roue d'indexage des ans 48. Ce troisième pignon d'entraînement bissextile 52 est angulairement solidaire des premier et second pignons d'entraînement bissextile 50 et 51.

Le fonctionnement de cette seconde forme d'exécution est le suivant :

Exactement à minuit le 28 février 1999 la prise de force 3 effectue une révolution complète de 360° La roue des jours 27 est entraînée par le premier pignon d'entraînement 25 de sept dents soit de la valeur d'un jour. La dent d'entraînement 24 entraîne la roue des dates 31 d'un pas et passe au quantième suivant. Cette roue des dates 31 entraîne la roue de commande 30 qui lui est angulairement fixée par la goupille 33, dont la première des quatre dents est en position pour engrener avec la roue de transmission 41 et entraîne celle-ci d'un pas. Comme cette roue de transmission 41 est solidaire de la roue d'indexage de quatre ans 48 et de la roue de la durée des mois 47, ces deux roues avancent également d'un pas (Fig. 23). La dent de la roue d'indexage des ans 48 entraîne le troisième pignon d'entraînement bissextile 52 d'un pas (Fig. 24) qui, étant solidaire des premier et second pignons d'entraînement bissextile 50,51, entraîne ces deux pignons 50,51 également d'un pas. Ce faisant le premier pignon d'entraînement bissextile 50 engrène avec la seconde roue d'entraînement 46. Cette seconde roue d'entraînement 46 entraîne alors le premier pignon d'entraînement bissextile 50 d'un pas (Fig. 19) supplémentaire qui se répercute par le second pignon d'entraînement bissextile 51 sur le groupe de roues 41,47,48. La roue de transmission 41 transmet ce pas supplémentaire par le pignon d'entraînement des dates 36 à la roue de commande 30 et donc à la roue des dates 31. Cette roue des dates passe donc du 28 février au 1 mars. En effet, elle est entraînée d'un pas par la dent d'entraînement 24, puis d'un pas supplémentaire par les pignons d'entraînement bissextile 50,51,52, puis de deux pas par le groupe de deux dents de la roue de la durée des mois 47 qui viennent en prise avec le second pignon d'entraînement 35.

La roue des dates 31 étant solidaire de la roue d'indexage des mois 32 à une dent, celle-ci entraîne la roue des mois 39 à raison d'un pas par mois.

Ainsi, dans cette seconde forme d'exécution également, la roue des dates 31 est entraînée d'une part chaque jour d'un pas par la dent d'entraînement 24 et, d'autre part, pendant les quatre derniers jours de chaque mois peut intervenir un entraînement supplémentaire de cette roue des dates 31 par un rouage de rattrapage comprenant le premier pignon d'entraînement 25, la première roue d'entraînement 29, le second pignon d'entraînement 35, la seconde roue d'entraînement 46, le second mobile 41,47,48 du quatrième groupe de mobiles, ainsi que les pignons 50,51 et 52 du cinquième groupe de mobiles. Cet entraînement supplémentaire de la roue des dates 31 à la fin de chaque mois correspond à un nombre de pas égal à la différence entre 31 et le nombre de jours du mois en cours. Cet entraînement supplémentaire n'a lieu que si les dents de la roue de la durée des mois 47 sont en prise avec le second pignon d'entraînement 35.

Les années bissextiles les premier et second pignons d'entraînement bissextile 50,51 ne sont pas en prise avec la seconde roue d'entraînement 46, respectivement la roue de transmission 41, et le vingt neuf février à minuit seuls deux pas supplémentaires sont transmis à la roue des dates 31 par la roue de la durée des mois 47.

Ainsi dans les trois formes d'exécution décrites ci-dessus l'indexation de la roue de la durée des mois est provoquée à partir de la roue des dates 31 dans les quatre derniers jours de chaque mois par un rouage comprenant au moins un organe de commande, la goupille 7 ou la roue de commande à quatre dents 30, de manière à placer en position d'engrènement avec un pignon 9,35 entraîné par la prise de force un groupe d'une ou de plusieurs dents de la roue de la durée des mois 42,47.

Les pignons 50,51 et 52 quant à eux ne font qu'un pas de plus et le communiquent à la roue des dates 31 les années non bissextiles au mois de février. Cet ensemble de pignons 50,51,52 a la même fonction que la dent escamotable 43 de la première forme d'exécution.

Des sautoirs maintiennent la position angulaire de la roue des dates 31, de la roue des jours 27, de la roue de transmission 41, du troisième pignon de transmission bissextile 52 et de la roue des mois 39 entre leurs actionnements successifs.

La troisième forme d'exécution du mécanisme de calendrier perpétuel est illustrée aux figures 26 à 31. Cette forme d'exécution comporte un affichage identique aux deux formes d'exécution précédentes illustré à la figure 10.

Cette forme d'exécution du mécanisme comporte également cinq groupes de mobiles, comme la seconde forme d'exécution, pivotés sur des axes 26,28,34,38 et 45 chassés dans une platine, ainsi qu'une prise de force 3 comprenant solidaires avec l'axe 23 un premier pignon d'entraînement 25 de sept dents et une dent d'entraînement 24.

Le premier groupe de mobiles comporte la roue des jours 27 de quarante neuf dents portant l'aiguille des jours 16, roue engrenant avec le premier pignon d'entraînement 25.

Le premier mobile du second groupe pivoté sur l'axe 28 est formé par la première roue d'entraînement 29 de trente et une dents en prise avec le premier pignon d'entraînement 25. Le second mobile du second groupe comporte la roue des dates 31 de trente et une dents, la roue de commande 30 dont la denture comporte un groupe de quatre dents et la roue d'indexage des mois 32 ne comportant qu'une dent et portant l'aiguille de quantième 18. Comme précédemment, ces trois roues 30,31,32 sont reliées par une goupille 33 les rendant solidaires angulairement les unes des autres.

Le troisième groupe de mobiles pivotés autour de l'axe 34 comprend le second pignon d'entraînement 35, le pignon d'entraînement des dates 36 et le pignon d'entraînement des mois 37 tous indépendants les uns des autres. Le second pignon d'entraînement 35 est en prise avec la première roue d'entraînement 29, le pignon d'entraînement des dates 36 coopère avec le groupe de quatre dents de la roue de commande 30 et le pignon d'entraînement des mois 37 coopère avec la dent de la roue d'indexage des mois 32. Ces trois pignons comportent chacun sept dents.

Le quatrième groupe de mobiles pivotés autour de l'axe 38 comporte trois mobiles.

Un premier mobile comportant une première roue de la durée des mois 53 comportant une denture de vingt sept dents. Cette première roue de la durée des mois 53 effectue un tour en quatre ans. Les trois premiers quarts de cette roue comportent un groupe de trois dents correspondant au mois de février de trois années normales et quatre dents isolées correspondant aux mois de 30 jours d'une année normale; le quatrième quart de cette roue 53 correspondant à une année bissextile comporte un groupe de deux dents correspondant au mois de février et quatre dents isolées correspondant aux mois de trente jours.

Ce premier mobile du quatrième groupe de mobiles comporte encore une première roue de transmission 54 solidaire angulairement de la première roue de la durée des mois 53 à l'aide d'une goupille 55. Cette première roue de transmission comporte une denture de quarante huit dents.

Le second mobile de ce quatrième groupe de mobiles comporte une seconde roue de la durée des mois 56 de sept dents, soit un groupe de trois dents et quatre dents isolées, et une seconde roue de transmission 57 de quarante huit dents angulairement solidaire de la roue 56 par une goupille 58 et en prise avec le pignon d'entraînement des dates 36.

Ce quatrième groupe de mobiles comporte encore un troisième mobile formé, comme dans les formes d'exécution précédentes, par une roue des mois 39 de quarante huit dents en prise avec le pignon d'entraînement des mois 37.

Le cinquième groupe de mobiles pivotés sur l'axe 45 est constitué par un pignon de commande 59 de sept dents coopérant simultanément avec les dentures de la première roue de transmission 54 et de la seconde roue de la durée des mois 56.

Le fonctionnement de cette troisième forme d'exécution du mécanisme de calendrier perpétuel est le suivant :
Tous les jours à minuit, la prise de force 3 effectue instantanément une rotation complète de 360° .Ce faisant le premier pignon d'entraînement 25 entraîne de sept dents la roue des jours 27, ce qui correspond à l'avance d'un jour.

En même temps, le premier pignon d'entraînement 25 actionne la première roue d'entraînement 29 et le second pignon d'entraînement 35 qui effectue également une rotation complète.

Simultanément la dent d'entraînement 24 entraîne d'un pas la roue des dates 31 et l'aiguille 18 indique le quantième suivant. Le dernier jour du mois la dent unique de la roue d'indexage des mois 32 actionne la roue des mois 39 par le pignon d'entraînement des mois 37 et l'aiguille 20 indique le mois suivant.

Pendant les quatre derniers jours de chaque mois, la roue de commande 30 entraîne la première roue de durée des mois 53 par l'intermédiaire de la deuxième roue de transmission 57, de la deuxième roue de durée des mois 56, du pignon de commande 59 et de la première roue de transmission 54, d'une valeur angulaire correspondant à un mois de telle sorte que la ou les dents de la denture de cette première roue de la durée des mois 53 soit positionnée par rapport au second pignon d'entraînement 35 en fonction du mois en cours, pour que cette première roue de la durée des mois 53 soit entraînée de 0,1,2 ou trois pas en fonction des mois de trente et un ou trente jours et suivant que le mois de février comporte 28 ou 29 jours.

Des sautoirs maintiennent la roue des jours 27, la première roue de transmission 54, la roue des dates 31, la seconde roue de transmission 57 et la roue des mois 39 dans une position angulaire déterminée entre deux actionnements.

Par exemple, pour le passage du 28 février 1999 au 1 mars 1999, les opérations suivantes sont effectuées :
A minuit exactement la prise de force effectue une rotation de 360° de façon instantanée. Ceci provoque l'entraînement de la roue des jours 27 de sept dents correspondant à la valeur d'un jour. La dent d'entraînement 24 entraîne la roue des dates 31 d'un pas. La roue de commande 30 solidaire de la roue des dates 31 fait avancer le mobile 57,56 d'une dent par le pignon d'entraînement de date 36. La seconde roue de durée des mois 56 entraîne le pignon de commande 59 qui lui transmet cette rotation au mobile 54,53. La première roue de la durée des mois 53 sera mise en prise avec le second pignon d'entraînement 35 par l'un de ses groupes de dents. Cette première roue de la durée des mois 53 sera donc ensuite actionnée par le second pignon d'entraînement 35 et la rotation qui s'ensuit sera transmise à la roue des dates 31 par le pignon de commande 59, le mobile 56,57, le pignon d'entraînement de date 36 et la roue de commande 30.

Comme on le voit à la figure 27, le 28 février 1999 c'est un groupe de trois dents de la première roue de la durée des mois 53 qui est prêt à engrener avec le second pignon d'entraînement et ce sont donc trois pas supplémentaires qui sont transmis à la roue des dates 31, de sorte que celle-ci passe bien du 28 février au 1 mars.

Dans cette troisième forme d'exécution encore, la roue des dates 31 est pilotée de deux côtés différents. D'une part, elle est entraînée d'un pas chaque jour par la dent d'entraînement 24.

D'autre part, elle peut subir un entraînement supplémentaire pendant les quatre derniers jours de chaque mois à partir de la roue d'entraînement 29, du second pignon d'entraînement 35, du mobile 53,54, du pignon 59, du mobile 56,57, du pignon d'entraînement de date 36 et de la roue de commande 30. Une telle rotation supplémentaire n'est toutefois possible qui si les dents de la première roue de la durée des mois 53 se trouvent en prise avec le second pignon d'entraînement 35.

Il est à remarquer que dans cette forme d'exécution la première roue de la durée des mois 53 ne comporte qu'un groupe de deux dents pour le mois de février des années bissextiles, suivies de quatre dents équidistantes pour les mois d'avril, juin, septembre et novembre à 30 jours, puis un groupe de trois dents pour le mois de février de l'année normale suivante suivies de quatre dents pour les mois de 30 jours de cette année, ce dernier ensemble étant répété trois fois de suite pour les trois années normales d'un cycle de quatre ans.

Comme on le voit, il n'y a pas de secteur à zéro dent correspondant à des mois de trente et un jours dans cette exécution, car cette première roue de la durée des mois 53 n'est pas indexée tous les mois. En effet, la seconde roue de la durée des mois 56 avec son groupe de trois dents correspondant au mois de février et ses quatre dents correspondant aux mois de trente jours provoque l'indexation de la première roue de la durée des mois 53 de trois pas en février et d'un pas en avril, juin, septembre et novembre, pour mettre la dent suivante en place pour un engrènement avec le second pignon d'entraînement 35. Cela permet une réalisation plus aisée de la denture de la première roue de la durée des mois 53.

Dans cette troisième forme d'exécution l'indexage de la première roue de la durée des mois 53 ne peut se faire, à partir de la roue de commande 30 solidaire de la roue des dates 31, que lorsque la seconde roue de la durée des mois 56 est en situation d'actionner le pignon de commande 59.

La quatrième forme d'exécution illustrée aux figures 32 à 41 comporte une prise de force comprenant montés angulairement solidaires d'un axe 60, un pignon 61 entraîné par le mouvement d'horlogerie, un premier pignon d'entraînement 62, un second pignon d'entraînement 63 et une dent d'entraînement 64.

Cette quatrième forme d'exécution comporte encore sept groupes de mobiles concentriques pivotés autour d'un canon C et d'axes 60a,66,67,68 et 69 chassés dans ou fixés sur la platine 70.

Le premier groupe de mobiles concentriques pivotés autour du canon C comprend une roue des jours 71 comportant une denture de quatorze dents solidaire d'un canon 72 portant l'organe d'affichage des jours 73. Une roue des ans 74 de douze dents munie d'un canon 75 portant l'organe mobile de l'affichage des ans 76 et une roue des mois 77, de douze dents également, solidaire d'un canon 78 portant l'organe mobile d'affichage des mois 79. Ce groupe de mobiles comprend encore une couronne des dates 80 solidaire angulairement d'une couronne de commande 81.

La couronne des dates 80 comporte une denture de trente et une dents et porte l'organe mobile d'affichage du quantième 82. La denture de trente et une dents de cette couronne des dates 80 coopère avec la dent d'entraînement 64.

La couronne de commande 81 présente une denture comportant un groupe de quatre dents qui coopère avec le pignon d'entraînement des dates 65.

Le second groupe de mobiles concentriques comporte, pivotés autour de l'axe 66 et angulairement solidaires l'un de l'autre, un pignon d'entraînement des mois 83 de huit dents en prise avec la roue des mois 77 et coopérant avec une dent intérieure 85 que comporte la couronne des dates 80, et un pignon d'entraînement des années 84 de deux dents disposées à 180° coopérant avec la roue des années 74.

Le troisième groupe de mobiles concentriques comporte pivotés autour de l'axe 67 un premier pignon d'entraînement des jours 86 comportant un groupe de deux dents coopérant avec la denture de la roue des jours 71, ce pignon 86 étant solidaire d'un second pignon d'entraînement des jours 87 de sept dents. Les deux dents du premier pignon d'entraînement des jours 86 coopèrent avec la denture de la roue des jours 71.

Le quatrième groupe de mobiles concentriques est formé d'une roue d'entraînement 88 présentant une denture de quatorze dents en prise avec la denture du pignon d'entraînement des jours 87, cette roue d'entraînement 88 étant pivotée autour de l'axe 68.

Le cinquième groupe de mobiles concentriques est constitué de quatre couronnes superposées, également concentriques au canon C.

La première couronne est une couronne d'entraînement 89 et comporte une denture interne de quarante huit dents en prise avec le premier pignon d'entraînement 62 de sept dents.

La seconde couronne est une couronne de la durée des mois 90 munie d'une denture intérieure comportant un groupe de deux dents et quatre dents isolées correspondant respectivement aux mois de février et aux mois de trente jours. Cette denture interne coopère avec le second pignon d'entraînement 63.

La troisième couronne est une couronne de transmission 91 comportant une denture interne de quarante huit dents en prise avec le pignon d'entraînement des dates 65 de sept dents.

La quatrième couronne est une couronne d'indexage de quatre ans 92 comportant une denture interne d'une seule dent.

Les seconde, troisième et quatrième couronnes 90,91 et 92 sont angulairement solidaires les unes des autres et forment un seul mobile.

Le sixième groupe de mobiles concentriques est constitué par trois pignons, angulairement solidaires les uns des autres, pivotés autour de l'axe 69. Un premier pignon d'entraînement bissextile 93 de trois dents coopérant avec la couronne d'entraînement 89. Un second pignon d'entraînement bissextile 94 également de trois dents coopérant avec la denture de la couronne de transmission 91 et un troisième pignon d'entraînement bissextile 95 de sept dents coopérant avec la dent interne unique de la couronne d'indexage de quatre ans 92.

Le septième groupe de mobiles comporte un pignon 65 pivoté fou sur l'axe 60a engrenant avec la denture intérieure de la troisième couronne 91 et coopérant avec les quatre dents de la couronne de commande 81.

L'organe mobile d'affichage du quantième est constitué par une couronne 82 portant sur sa périphérie, disposés radialement, les chiffres de 1 à 31.

L'organe mobile d'affichage des mois 79 est constitué par un disque situé dans le plan de la couronne 82 portant sur sa périphérie, et disposée radialement, l'indication des mois.

L'organe mobile d'affichage du cycle des années 76 est formé par un disque dont le diamètre est inférieur à la partie centrale non inscrite du disque des mois 79, portant sur sa périphérie la série de chiffres 1.1.1.2.2.2. 3.3.3.4.4.4. Le 4 peut être remplacé par un autre symbole indiquant l'année bissextile.

L'organe mobile d'indication du jour 73 est constitué par une étoile à sept branches dont le diamètre extérieur correspond à celui du disque des mois 79. Chaque branche porte le nom d'un jour.

Deux ou trois de ces indications apparaissent simultanément au travers d'un guichet 96 du cadran 21. Pendant la marche normale il apparaît dans ce guichet 96 le nom du jour et le quantième. Pendant le passage d'un mois au mois suivant, soit pendant que le mécanisme est en mouvement, on voit au travers du guichet 96 le quantième, le mois et l'année à l'intérieur d'un cycle de quatre ans.

Dans cette quatrième forme d'exécution du mécanisme qui est très compacte et s'inscrit dans un cercle, le principe de fonctionnement est identique à celui des formes d'exécution décrites précédemment.

En effet, la couronne des dates 80 est entraînée par deux voies différentes. D'une part, cette couronne des dates 80 est entraînée tous les jours d'un pas, soit d'un jour, par la dent d'entraînement 64. D'autre part, cette couronne des dates 80 peut être entraînée pendant les quatre derniers jours du mois d'un ou plusieurs pas supplémentaires par l'intermédiaire d'un rouage de rattrapage formé du second pignon d'entraînement 63, du pignon d'entraînement de date 65, et du groupe de mobiles comprenant la couronne de transmission 91, la couronne de la durée des mois 90 et la couronne de commande 81. Cet entraînement supplémentaire de la couronne des dates 80 ne se fait toutefois que lorsque les dents de la couronne de la durée des mois 90 est en prise avec le second pignon d'entraînement 63.

Ce mécanisme comporte encore un sautoir des mois agissant sur la roue des mois 77, un sautoir des ans agissant sur la roue des ans 74, un sautoir des jours agissant sur la roue des jours 71 et un sautoir de transmission agissant sur la couronne de transmission 91, ainsi qu'un sautoir bissextile agissant sur le troisième pignon d'entraînement bissextile pour maintenir ces mobiles dans leur position angulaire entre deux actionnements successifs.

Les figures 39 et 40 illustrent le mécanisme dans la position qu'il occupe le 28 février 1999. Dans le ou les guichets juxtaposés du cadran on peut voir en position de base la date et le jour de la semaine. Un changement de date peut être effectué par l'intermédiaire d'une correction rapide par la couronne du mouvement d'horlogerie ou à minuit de façon automatique. Pendant ce changement de date, dans un premier temps la branche de l'étoile 73 portant le nom du jour est décalée angulairement. On voit alors les disques sous-jacents avec le cycle des années 76 et le nom du mois 79. Si le processus du changement de date continue jusqu'à sa fin, la branche avec le nom du nouveau jour recouvre les disques 76 et 79 et la nouvelle date devient visible.

A minuit le 28 février 1999 la prise de force 61 effectue une rotation instantanée de 360° et entraîne ainsi le premier pignon d'entraînement 62. Ce pignon 62 entraîne à son tour la roue des jours 71 de deux dents, soit d'une valeur angulaire correspondant à un jour. Ceci se fait par l'intermédiaire de la couronne d'entraînement 89, de la roue d'entraînement 88, du premier pignon des jours 86 et du second pignon des jours 87 dont la denture comporte deux dents.

La dent d'entraînement 64 entraîne la couronne des dates 80 d'un pas, soit d'un jour. Sous la couronne des dates 80 est fixée la couronne de commande 81 qui entraîne le pignon d'entraînement des dates 65 et avec lui le groupe de mobiles 91,92 et 90 d'une dent. La couronne d'indexage de quatre ans 92 engrène avec le troisième pignon d'indexage bissextile 95 et introduit une dent du premier pignon d'indexage bissextile 93 dans la denture de la couronne d'entraînement 89. Cette couronne 89 étant entraînée par le premier pignon d'entraînement 62, cette couronne d'entraînement 89 entraîne l'ensemble de mobiles 91,92 et 90. Cet entraînement est transmis par le pignon d'entraînement des dates 65 à la couronne de commande 81 et donc à la couronne des dates 80 qui lui est solidaire. Ainsi la couronne des dates 80 passe instantanément du 28 février au 1 mars.

En effet comme dans la seconde forme d'exécution un pas supplémentaire est introduit par le pignon d'entraînement bissextile et deux pas supplémentaires sont occasionnés par la couronne de la durée des mois 90.

La périphérie interne de la couronne des dates 80 présente une dent qui entraîne la roue des mois 77 par le pignon d'entraînement des mois 83 d'une dent, c'est-à-dire d'un mois. Ce pignon des mois 83 comportant huit dents il effectue en une année, soit douze actionnements, un tour et demi de même que le pignon d'entraînement des ans 84 qui lui est solidaire. Ainsi, le disque d'affichage du cycle des ans est avancé de trois pas par an. La roue des ans comportant douze dents chaque groupe de trois dents correspond à une année à l'intérieur d'un cycle et chaque année, au 31 décembre l'index des années change de chiffre dans le guichet du cadran.

Comme dans les formes d'exécution précédentes, les mois de moins de trente et un jours la couronne des dates 80 est entraînée d'un pas par la dent d'entraînement et de deux ou trois pas supplémentaires par un rouage de rattrapage pour compenser les jours manquants du mois en cours. Dans ce cas le rouage de rattrapage comprend le premier pignon d'entraînement 62, la couronne d'entraînement 89, le mobile formé des trois couronnes 90,91 et 92, le pignon d'entraînement des dates 65 et la couronne de commande 81, de même que les pignons d'entraînement bissextile 93,94 et 95.

Les figures 39 et 40 illustrent des positions successives de l'affichage et des quatre niveaux du mécanisme de cette quatrième forme d'exécution lors du passage du 28 février 1999 au 1 mars 2000. La colonne I illustre en plan le premier niveau, la colonne II le second niveau, la colonne III le troisième niveau, la colonne IV le quatrième niveau et la colonne V l'affichage pour huit positions, les lignes a,b,c,d,e,f,g,h, du mécanisme entre le 28 février juste avant minuit et le 1 mars juste après minuit.

Lorsque ce passage se fait automatiquement, il est très rapide, une fraction de seconde, et donc uniquement le temps nécessaire pour une révolution complète de la prise de force. Par contre, si l'usager provoque ce passage manuellement lors d'une correction de l'heure ce processus peut prendre aussi longtemps que l'usager le désire. La mise à l'heure peut se faire en avant ou en arrière, étant donné que tous les composants du mécanisme sont des engrenages réversibles rien n'empêche donc un passage du 1 mars au 28 février en sens inverse.

La ligne a illustre la position des organes du mécanisme au 28 février 1999.

A minuit la prise de force 61 et donc les premier et second pignons d'entraînement 62,63 et la dent d'entraînement 64 commencent leur révolution.

Lorsque la prise de force 62,63,64 a effectué une rotation d'environ 1/7 de tour (ligne b) le premier pignon d'entraînement 62 entraîne la couronne d'entraînement 89 qui entraîne la roue d'entraînement 88 et le premier pignon des jours 87. Le second pignon des jours 86 à deux dents déplace la roue des jours 71 d'une dent, soit de la moitié de la valeur angulaire correspondant à un jour. La branche de l'organe mobile d'affichage 73 des jours est décalée d'un demi-pas et laisse apparaître dans les guichets du cadran à la place du jour l'indication du mois et de la position de l'année dans un cycle de quatre ans.

Pendant la rotation de 2/7 de tours suivants de la prise de force seule la couronne d'entraînement 89 continue à être entraînée par le premier pignon d'entraînement 62 (lignes c et d). En effet, le second pignon des jours 86 à deux dents n'engrène plus avec la roue des jours 71. La dent d'entraînement 64 est venue se positionner au contact de la denture de la couronne des dates 80.

Lors d'une nouvelle rotation de 1/7 de tour (ligne e) de la prise de force, la dent d'entraînement 64 avance d'un pas la couronne des dates 80 qui porte l'organe mobile d'affichage du quantième 82 et le chiffre 29 apparaît dans le guichet du cadran. Simultanément la dent unique de la couronne d'indexage de 4 ans 92 avance d'une dent le troisième pignon d'entraînement bissextile 95. Ce pignon 95 étant solidaire des pignons d'entraînement bissextile 94 et 93, ceux-ci sont également avancés d'une dent et viennent en prise avec la couronne de transmission 91 et la couronne d'entraînement 89. Dès cet instant la couronne d'entraînement 89 entraîne le premier pignon d'entraînement bissextile 93 qui entraîne le second pignon d'entraînement bissextile 94 et celui-ci avance la couronne de transmission 91 d'un pas. Cette couronne de transmission 91 avance d'un pas la couronne des dates 80 par l'intermédiaire du pignon d'entraînement de date 65 et de la couronne de commande 81 (ligne f). A ce moment la couronne de la durée des mois 90, qui a avancé conjointement avec la couronne de transmission 91 et la couronne d'indexage de quatre ans 92, présente son groupe de deux dents à l'engrènement avec le second pignon d'entraînement 63 et les trois couronnes 90, 91 et 92 sont avancées lors d'une rotation supplémentaire de 90° de la prise de force de deux dents supplémentaires (lignes g et h). Ces deux pas supplémentaires sont transmis à la couronne des dates 80 par le pignon d'entraînement des dates 65 et la couronne de commande 81. A cet instant l'affichage des quantièmes affiche le 1 mars.

Lors de de cette dernière rotation de 45° la dent unique intérieure de la couronne des dates 80 entraîne d'un pas le pignon d'entraînement des mois 83 qui fait avancer d'un pas la roue des mois 77.

Les années bissextiles les premier et second pignons d'entraînement bissextile 93 et 94 ne sont pas en prise avec la denture des couronnes d'entraînement 89 et de transmission 91, de sorte que cette dernière n'est pas entraînée d'un pas supplémentaire le 29 février, de sorte que la couronne des dates 80 n'est entraînée que de deux pas supplémentaires par le groupe de deux dents de la denture intérieure de la couronne de la durée des mois 90 correspondant au mois de février. L'affichage des quantièmes passe donc les années bissextiles du 29 février au 1 mars.

La cinquième forme d'exécution du mécanisme de calendrier perpétuel constitue un vrai calendrier perpétuel qui prend en compte les années bissextiles des années 2100, 2200, 2300 etc. La base de ce mécanisme est constituée par la deuxième forme d'exécution décrite précédemment à laquelle est ajouté un rouage qui supprime tous les cent ans, sauf en 2000, 2400, 2800 etc., l'année bissextile. Un rouage supplémentaire actionne un affichage des années. Cette cinquième forme d'exécution est décrite en référence aux figures 36 à 45.

Cette cinquième forme d'exécution du mécanisme de calendrier perpétuel illustrée aux figures 42 à 50 reprend pour la base du mécanisme la seconde forme d'exécution décrite précédemment qui comprend :
Une prise de force comportant un pignon 3 à sept dents entraîné par le mouvement d'horlogerie, un premier pignon d'entraînement 25, en prise avec la roue des jours 27, également à sept dents et une dent d'entraînement 24 tous angulairement solidaires. Cette prise de force effectue une révolution complète à minuit chaque jour.

Un premier groupe de mobiles concentriques formé par la roue des jours 27 de quarante huit dents et qui porte l'aiguille des jours 16 coopérant avec la graduation 15 du cadran.

Un second groupe de mobiles concentriques comportant deux mobiles. Un premier mobile formé de la première roue d'entraînement 29 de trente et une dents. Un second mobile formé de la roue de commande 30 dont la denture comporte un groupe de quatre dents, de la roue des dates 31 de trente et une dents et de la roue d'indexage des mois 32 à une seule dent qui porte l'aiguille de quantième 18 coopérant avec la graduation 17 du cadran 21. La première roue d'entraînement 29 est en prise avec le premier pignon d'entraînement 25 et la roue des dates 31 est entraînée par la dent d'entraînement 24.

Un troisième groupe de mobiles formé par le second pignon d'entraînement 35 de sept dents engrenant avec la première roue d'entraînement 29, le pignon d'entraînement des dates 36 de sept dents coopérant avec le groupe de quatre dents de la roue de commande 30, et le pignon d'entraînement des mois 37 de sept dents coopérant avec la dent unique de la roue d'indexage des mois 32. Ces trois pignons sont pivotés fous sur un axe 34 et sont angulairement indépendants les uns des autres.

Un quatrième groupe de mobiles concentriques pivotés autour de l'axe 38 comportant trois mobiles angulairement indépendants les uns des autres. Le premier mobile formé par une seconde roue d'entraînement 46 de quarante huit dents engrenant avec le second pignon d'entraînement 35. Le second mobile formé de trois roues, une roue de la durée des mois 47 comportant une denture de six dents. Deux dents successives situées dans le secteur de cette roue correspondant au mois de février et quatre dents isolées situées dans les secteurs de cette roue correspondant aux mois de trente jours. Cette denture de six dents de la roue de la durée des mois 47 coopère avec le second pignon d'entraînement 35. Une roue de transmission 41 de quarante huit dents et engrenant avec le pignon d'entraînement des dates 36, et une roue d'indexage des ans 48 ne comportant qu'une seule dent. Ces trois roues 41,47 et 48 sont angulairement solidaires les unes des autres. Un troisième mobile de ce quatrième groupe de mobiles pivotés sur l'axe 38 est formé par la roue des mois 39 comportant une denture de quarante huit dents entraînée à raison d'un pas par mois par le pignon d'entraînement des mois 37.

Dans cette cinquième forme d'exécution, ce quatrième groupe de mobiles concentriques pivotés autour de l'axe 38 comporte encore une roue d'indexage de quatre ans 100 comportant une dent et portant l'aiguille des mois 20 coopérant avec la graduation 19 du cadran 21.

Un cinquième groupe de mobiles concentriques comporte comme dans la seconde forme d'exécution, pivotés autour de l'axe 45, deux mobiles.

Un premier mobile formé de deux pignons angulairement solidaires, un premier pignon d'entraînement bissextile 50 formé de trois dents coopérant avec la denture de la seconde roue d'entraînement 46 et un second pignon d'entraînement bissextile 51, également de trois dents, coopérant avec la denture de la roue de transmission 41. Les trois dents de ces pignons 50, 51 ne sont pas uniformément réparties, elles sont situées chacune dans un secteur de 2/7 de la circonférence de ces pignons correspondant aux années normales, le secteur de 3/7 de la circonférence de ces pignons 50 et 51 correspondant aux années bissextiles ne comporte pas de dent. Ces pignons, angulairement solidaires l'un de l'autre, effectuent une révolution complète en quatre ans.

Le second mobile de ce cinquième groupe de mobiles concentriques est constitué par un troisième pignon d'entraînement bissextile 52 de sept dents coopérant avec la roue d'indexage des ans 48. Ce troisième pignon d'indexage bissextile 52 est angulairement solidaire des premier et second pignons d'indexage bissextile 50 et 51.

Pour ce qui est du fonctionnement de cette portion du mécanisme de cette cinquième forme d'exécution il est identique au fonctionnement de la seconde forme d'exécution et ne sera donc pas décrit à nouveau.

Cette cinquième forme d'exécution du mécanisme de quantième perpétuel comporte encore un rouage séculaire agissant sur la roue des dates 31 pour supprimer les années bissextiles les premier, deuxième, troisième, cinquième, sixième, septième et neuvième siècles de chaque millénaire.

Ce rouage est entraîné par la roue d'indexage de quatre ans 100 solidaire de la roue des mois 39 qui actionne d'un pas un pignon de transfert 101 pivoté sur un axe 102 tous les quatre ans. Ce pignon 101 transfère cette impulsion d'un pas tous les quatre ans à une roue de transfert 103 de vingt cinq dents qui effectue donc une révolution complète en cent ans. Cette roue de transfert 103 est pivotée sur un axe 104 et est angulairement solidaire d'une roue d'indexage de cent ans 105 comportant une seule dent.

Cette dent de la roue d'indexage de cent ans 105 coopère avec un sixième groupe de mobiles concentriques pivotés autour d'un axe 106 comportant trois pignons angulairement solidaires les uns des autres. Un pignon de transfert supérieur 107 de trois dents réparties sur les trois quarts de sa périphérie, un pignon de transfert inférieur 108 également de trois dents réparties sur les trois quarts de sa périphérie et un pignon de transfert intermédiaire 109 de sept dents qui est entraîné d'un ou deux pas tous les cent ans par la roue d'indexage de cent ans 105. Le pignon de transfert inférieur 105 coopère avec la première roue d'entraînement 29.

Ce rouage séculaire permet en agissant par une troisième voie sur la roue des dates 31 de supprimer le vingt neuf février des années bissextiles 2100, 2200, 2300, 2500, 2600, 2700 et 2900.

Dans cette cinquième forme d'exécution du calendrier perpétuel, la roue des dates 31 est entraînée par trois voies différentes. D'une part, cette roue des dates 31 est entraînée d'un pas par jour par la dent d'entraînement 24. D'autre part, cette roue des dates 31 peut être entraînée pendant les quatre derniers jours de chaque mois par un rouage de rattrapage comprenant le premier pignon d'entraînement 25, la première roue d'entraînement 29, le second pignon d'entraînement 35, la seconde roue d'entraînement 46, le second mobile 41,47,48 du quatrième groupe de mobiles ainsi que les pignons 50,51 et 52 du cinquième groupe de mobiles, le pignon de date 36 et la roue de commande 30.

Cet entraînement supplémentaire de la roue des dates 31 à la fin de chaque mois correspond à un nombre de pas égal à la différence entre 31 et le nombre de jours du mois en cours. Cet entraînement supplémentaire n'a lieu que si les dents de la roue de durée des mois 47 sont en prise avec le second pignon d'entraînement 35.

Cette roue des dates 31 est enfin entraînée par le rouage séculaire 100, 102,103,105,109,108,107 une fois tous les cent ans. Cet entraînement n'intervient que si les dents du mobile 107,108,109 sont en prise avec la première roue d'entraînement 29 et la roue des dates 31.

Cette cinquième forme d'exécution du mécanisme de calendrier perpétuel comporte encore un rouage d'affichage du millésime.

Ce rouage d'affichage du millésime comporte un pignon de transfert des années 110 pivoté autour d'un axe 111 entraîné par la dent unique de la roue d'indexation des ans 48. Ce pignon de sept dents 110 engrène avec une roue intermédiaire 112 de trente et une dents pivotée autour d'un axe 113 entraînée à raison d'un pas par an par le pignon 110.

Cette roue intermédiaire 112 est en prise avec un pignon des unités 114 de dix dents pivoté sur un axe 115. Ce pignon des unités 114 porte un disque d'affichage des unités du millésime 116 portant sur sa périphérie la série de chiffres de 0 à 9.

Ce pignon des unités 114 est solidaire d'un premier index 117 à une dent entraînant un pignon des dizaines 118 de dix dents pivoté autour d'un axe 119 à raison d'un pas tous les dix ans.

Ce pignon des dizaines 118 est solidaire d'un second index 120 comportant une dent et portant un disque d'affichage des dizaines du millésime 121 comportant à sa périphérie une série de chiffres de 0 à 9.

Le doigt du second index 120 entraîne à raison d'un pas tous les cent ans un pignon des centaines 122 de dix dents pivoté autour d'un axe 123. Ce pignon des centaines 122 porte un disque d'affichage 124 des centaines du millésime comportant à sa périphérie une série de chiffres de 0 à 9.

Ce pignon des centaines 122 est solidaire d'un troisième index 125 comportant une dent entraînant à raison d'un pas par mille ans un pignon des milliers du millésime 127 pivoté autour d'un axe 126 et portant un disque d'affichage des milliers du millésime 129.

Un chiffre de chacun des disques d'affichage 116,121,123 et 129 apparaît dans des guichets 130,131,132 et 133 que comporte le cadran 21.

Ce mécanisme comporte encore des sautoirs pour maintenir la position angulaire entre deux actionnements successifs de la roue des jours 27, du pignon des milliers 127, du pignon des dizaines 118, de la roue de transmission 41, de la roue des dates 31, du pignon des centaines 123 et de la roue intermédiaire 112.

Comme dans les autres formes d'exécution déjà décrites, le mécanisme de calendrier perpétuel de cette cinquième forme d'exécution est instantané, à minuit de chaque jour, et peut être corrigé en avant ou en arrière à n'importe quelle heure du jour puisqu'il n'est composé que d'engrenages.

La sixième forme d'exécution du mécanisme de calendrier perpétuel illustrée aux figures 50 à 57 est également un calendrier séculaire comme la cinquième forme d'exécution. Cette sixième forme d'exécution ne diffère de la cinquième que dans la réalisation du rouage séculaire et seul celui-ci sera décrit, pour le reste du mécanisme on se réfèrera à la description de la cinquième forme d'exécution, (figures 46 à 49).

Le rouage séculaire de cette sixième forme d'exécution du mécanisme de calendrier perpétuel est entraîné par la roue d'indexage de quatre ans 100 dont la dent unique entraîne à raison d'un pas tous les quatre ans un pignon de transfert 101 engrenant avec une roue de transfert 103 de vingt cinq dents pivotée autour de l'axe 104. Cette roue de transfert 104 est solidaire d'une roue d'indexage de cent ans à un doigt 105 coopérant avec un pignon à huit dents 130 pivoté sur un axe 132. Ce pignon 130 effectue donc un pas tous les cent ans.

La roue de transfert 103 et la roue d'indexage de cent ans à un doigt 105 sont angulairement solidaires d'un excentrique 131 présentant la forme d'un cylindre tronqué. La portion cylindrique de cet excentrique 131 s'étend sur les trois quarts de sa périphérie correspondant aux années normales, le secteur de cet excentrique correspondant aux années bissextiles étant coupé. Une dent escamotable 133 soumise à une action élastique 134 est maintenue pendant les trois années normales consécutives en position active par l'excentrique 131 et elle est escamotée les années bissextiles séculaires sous l'effet du ressort 134. Cette dent escamotable entraîne un pignon 135 pivoté sur l'axe 106 en prise avec la roue des dates 31.

La dent escamotable 132 peut également être entraînée par un pignon 136 pivoté fou sur l'axe 106 qui est en prise avec la première roue d'entraînement 29.

Le pignon 130 est solidaire d'un pignon à deux dents 137 coopérant avec une roue de vingt cinq dents 138 solidaire de l'excentrique 131, de la roue d'indexage de cent ans à un doigt 105 et de la roue de transfert 103.

Dans cette sixième forme d'exécution également la roue des dates 31 est entraînée par trois voies différentes. D'une part par la dent d'entraînement 24 d'un pas par jour. D'autre part par le rouage de rattrapage comprenant le premier pignon d'entraînement 25, la première roue d'entraînement 29, le second pignon d'entraînement 35, la seconde roue d'entraînement 46, le mobile 41,47,48 du quatrième groupe de mobiles, ainsi que les pignons 50,51,52 du cinquième groupe de mobiles, le pignon d'entraînement des dates 36 et la roue de commande 30. Cet entraînement supplémentaire à la fin de chaque mois correspond à un nombre de pas égal à la différence entre 31 et le nombre de jours du mois en cours. Cet entraînement supplémentaire n'a lieu que si les dents de la roue de la durée des mois 47 sont en prise avec le second pignon d'entraînement 35. Enfin cette roue des dates 31 est également entraînée par le rouage séculaire permettant de supprimer certaines années bissextiles comme dans la cinquième forme d'exécution.

Dans cette sixième forme d'exécution également, le mécanisme ne se compose que d'engrenages réversibles et l'entraînement automatique journalier est instantané. De cette façon une correction manuelle peut se faire en tout temps, soit en avant soit en arrière, sans dérégler ou endommager le mécanisme.

Il est évident que dans des variantes du mécanisme de calendrier perpétuel les première, deuxième et troisième formes d'exécution décrites pourraient également être munies d'un rouage séculaire et/ou d'un rouage d'affichage du millésime tels que décrits en référence aux cinquième et sixième formes d'exécution.

Dans ce cas le groupe de mobiles concentriques comportant le mobile de la durée des mois est muni d'une roue supplémentaire à une dent qui sert de prise de force pour l'entraînement du rouage séculaire. Cette roue supplémentaire à une dent effectue dans les formes d'exécution décrites un tour en quatre ans.

D'autre part, le mécanisme a été décrit dans plusieurs formes d'exécution et variantes pour montrer la diversité d'exécution de son principe de fonctionnement décrit schématiquement en référence aux figures 1 et 2. Il va de soi que des modifications de réalisation peuvent être apportées au mécanisme sans sortir du cadre de la protection revendiquée. Ainsi, il est sans autre possible d'inverser l'ordre de certains rouages des groupes de mobiles pour autant que les fonctions soient respectées. Il en est de même du nombre de dents de certains mobiles qui peut être modifié pour autant que le rapport de démultiplication du rouage auxquels ils participent reste inchangé. Par ailleurs les mobiles multiples ont été décrits comme étant formés de roues indépendantes rendues solidaires les unes des autres angulairement à l'aide d'une goupille. Cette goupille pourrait être remplacée par des points de soudure ou un collage entre elles des roues composant le mobile. En variante les mobiles multiples pourraient être réalisés en une seule pièce usinée et comportant plusieurs dentures à des niveaux différents.

Le principe original de la présente invention réside, comme on l'a vu, dans le fait d'entraîner par des voies différentes la roue des dates 31.

Cette roue des dates 31 est entraînée par une première liaison cinématique, la liaison directe, à raison d'un pas par jour à minuit.

Cette roue des dates 31 peut en outre être entraînée par une seconde liaison cinématique, formée par le rouage de rattrapage, pouvant être automatiquement mise en service pendant les quatre derniers jours de chaque mois. Cette seconde liaison cinématique entraîne cette roue des dates 31 de un, deux ou trois pas supplémentaires les mois dont la durée est de 30, 29 ou 28 jours respectivement.

Enfin, cette roue des dates 31 peut être également entraînée d'un pas supplémentaire par une troisième chaîne cinématique formée par le rouage séculaire la première année de certains siècles, 2000, 2100, 2200, 2300, 2500, 2600, 2700, 2900 etc pour supprimer le vingt neuf février de ces années qui seraient normalement bissextiles, ce qui correspond à la correction séculaire.

Dans toutes les formes d'exécution décrites on part du postulat que la prise de force 3 effectue sa rotation instantanée de 360° à minuit dans le sens contraire aux aiguilles d'une montre. Comme le mécanisme est réversible, il est bien entendu possible de faire tourner cette prise de force 3 dans le sens horaire, il faut simplement dans ce cas-là modifier sur l'affichage l'ordre de la succession des jours, des quantièmes, des mois et des années dans un cycle de quatre ans pour que l'affichage soit correct.

Dans toutes les formes d'exécution décrites la prise de force 3 est montée sur l'axe portant le premier pignon d'entraînement 9,25 et la dent d'entraînement 2,24. Dans des variantes cette prise de force 3 pourrait être disposée différemment, par exemple solidaire d'un pignon qui serait en prise soit avec la denture de la roue des jours 27 soit avec la denture de la première 29 ou de la seconde 46 roue d'entraînement seulement. Cette prise de force 3 n'a pour fonction que d'entraîner chaque jour d'un nombre de dents déterminé l'une des roues ou pignons de la chaîne d'entraînement 25,29,35,46 ou la roue des jours 27.

Dans une autre variante cette prise de force pourrait comporter le pignon 3 solidaire d'un doigt d'actionnement agissant sur une étoile de sept dents solidaires de la roue des jours 27. Dans ce cas, chaque jour la prise de force 3 provoque la rotation de 1/7 de la roue des jours.

Comme on l'a vu par la description des différentes formes d'exécution, les différents mobiles peuvent prendre la forme de roues ou de couronnes, dans la partie générale de cette description ainsi que des revendications le terme mobile a été utilisé, tandis que pour définir des formes d'exécution particulières ces mêmes mobiles ont été définis comme des roues ou des couronnes selon les réalisations particulières. De même, la roue de commande dont la denture comporte quatre dents est, comme on l'aura compris, l'équivalent de la goupille de commande ou de la couronne de commande suivant les formes d'exécution. Dans la partie générale notamment des revendications, cet organe est dénommé organe de commande et ce n'est que dans la partie spécifique que cet organe de commande est défini précisément comme une couronne, une goupille ou une roue de commande.

De nombreuses autres variantes du mécanisme de quantième perpétuel sont possibles sur le même principe. Par exemple si l'on veut diminuer la hauteur du mécanisme, les différents mobiles des groupes de mobiles peuvent être montés les uns à côté des autres au lieu d'être superposés pour autant que les différentes chaînes cinématiques soient respectées.

L'affichage des formes d'exécution du mécanisme où la roue des jours, la roue des dates et la roue des mois ne sont pas concentriques ne doit pas nécessairement être en ligne comme illustré. En effet, l'affichage des différentes indications, jour, quantième, mois et année dans un cycle de quatre ans peut être concentrique ou disposé de toute manière désirée si l'on adjoint un rouage de transmission à la roue des jours, la roue des dates, et la roue des mois.

On peut également prévoir l'affichage du mois et du cycle des ans sous forme de code. Ce code peut comporter une lettre A,B,C ou D indiquant l'année dans un cycle de quatre ans, cette lettre étant suivie d'un chiffre de 1 à 12 pour indiquer le mois. Un tel affichage peut être réalisé par un disque porté par la roue des mois, comportant à sa périphérie les indications A1...A12. B1...B12. C1...C12. D1...D12; ces indications étant visibles une à une au travers d'un guichet du cadran. Ce disque d'affichage des mois et du cycle des ans effectue un tour en quatre ans.

La prise de force 3 peut être entraînée par un moteur électrique piloté par une base de temps ou mécanique par exemple par un mouvement d'horlogerie.

Comme on l'a vu tout au long de la description de ce mécanisme de calendrier perpétuel, celui-ci nécessite pour son actionnement une prise de force effectuant une révolution complète de 360° à minuit chaque jour. Cet entraînement peut être réalisé très aisément à l'aide d'un moteur électrique piloté soit électroniquement soit électro-mécaniquement à partir d'un mouvement d'horlogerie électronique ou électromécanique, de telle sorte que ce moteur entraîne le pignon 3 de la prise de force du mécanisme d'un tour à minuit.

Toutefois, lorsque le mouvement d'horlogerie devant être équipé du mécanisme de calendrier perpétuel est un mouvement mécanique pur un rouage d'actionnement de ce pignon 3 de la prise de force doit être prévu.

Une première forme d'exécution d'un tel rouage d'actionnement de la prise de force est décrite en référence à la figure 58.

Ce rouage d'actionnement entraîne le pignon 3 de la prise de force à partir d'une couronne de quantième 140 classique d'un mouvement d'horlogerie par l'intermédiaire d'une chaîne cinématique multiplicatrice.

La denture intérieure de la couronne des quantièmes 140 qui sert à son actionnement journalier d'un pas, par exemple à l'aide de l'entraîneur 141 entraîné en rotation continue par le mouvement d'horlogerie, engrène avec un premier pignon 142 solidaire d'une première roue 143 engrenant avec un second pignon 144 solidaire d'une seconde roue 145 engrenant avec le pignon 3 de la prise de force. La démultiplication de ce rouage d'actionnement est telle que, lorsque le premier pignon 142 est entraîné d'un pas par la couronne de quantième 140, le pignon 3 de la prise de force soit entraîné de sept pas soit d'un tour complet.

Dans cette forme d'exécution l'entraîneur 141 peut comporter une dent reliée à un tambour par un ressort spiral, tambour entraîné en continu par le mouvement d'horlogerie. Au cours de son entraînement le tambour tourne et la dent de l'entraîneur vient en butée contre une dent de la couronne de quantième 140. Dès cet instant le ressort spiral se tend jusqu'au moment où sa force surpasse celle d'un sautoir qui maintient la position angulaire de la couronne 140 qui saute alors d'un pas instantanément.

Dans des variantes du mécanisme la prise de force pourrait ne pas faire une révolution complète instantanée par jour, mais seulement un pas par jour à minuit. C'est le cas si l'un des axes 26,28 ou 38 du mécanisme est actionné d'un pas par jour d'une valeur angulaire correspondant à un jour. Ceci est réalisé pour les formes d'exécution décrites si l'un de ces axes 26,28,38 porte un pignon de sept dents engrenant avec par exemple le pignon 142 (Fig. 58). Dans ce cas le rouage d'actionnement ne comporte que ce pignon 142 entraîné d'un pas par jour, de façon instantanée, par la couronne de quantième 140.

Bien entendu, la prise de force est en liaison directe avec la couronne de remontoir R lorsque celle-ci est placée en position de mise à l'heure pour que le mécanisme de quantième perpétuel puisse être également entraîné manuellement. Cette liaison s'effectue de façon conventionnelle.

Dans cette première forme d'exécution du rouage d'actionnement de la prise de force 3, celle-ci est entraînée de façon quasi instantanée à raison d'une fois par jour à minuit dans le sens des aiguilles d'une montre.

La seconde forme d'exécution de ce mécanisme d'actionnement de la prise de force 3 illustrée aux figures 59 à 62 dans différentes positions permet un entraînement mécanique de la prise de force 3 dans le sens contraire des aiguilles d'une montre.

Cette seconde forme d'exécution de ce rouage d'actionnement de la prise de force comporte une couronne flottante 146 pouvant se déplacer en rotation et en translation autour d'un moyeu 147. Cette couronne comporte sur sa périphérie extérieure une butée 148 coopérant avec une goupille d'arrêt 149 définissant sa position en début de cycle juste après minuit. Cette couronne flottante 146 est soumise à l'action de rappel d'un ressort spiral 150 tendant à maintenir cette couronne dans sa position de début de cycle.

Cette couronne flottante 146 comporte encore une seconde denture interne partielle 152 entraînant à minuit le pignon 3 de la prise de force 3 sous l'action du ressort 150 et une première denture 151 qui sert à l'armage de la couronne flottante 146 par un mobile d'armage dont la roue 153 est entraînée à raison d'un tour par jour à partir de la roue des heures 154 du mouvement d'horlogerie par l'intermédiaire d'un mobile 155. Le mobile d'armage comporte solidaire de la roue 153 un entraîneur 156 comportant quatre dents réparties sur environ 180° et coopérant avec la première denture interne 151 de la couronne flottante 146 et une partie pleine sur le reste de sa périphérie dont le diamètre extérieur est supérieur à celui sur lequel se trouvent ses quatre dents.

Le fonctionnement de ce rouage d'actionnement de la prise de force 3 du mécanisme de calendrier perpétuel est le suivant :
En début de cycle (fig. 59) juste après minuit et après un changement de date, la couronne flottante 148 est en butée contre la goupille 149 et l'entraîneur du mobile d'armage a sa denture placée en début d'engrènement avec la première denture interne partielle 151 de la couronne flottante 146. Au fur et à mesure de la rotation d'un tour par jour du mobile d'armage, l'entraîneur 156 entraîne la couronne 146 (fig. 55 et 56). Au moment où la partie pleine de l'entraîneur se trouve en regard de la première denture 151 de la couronne, celle-ci est déplacée radialement poussée qu'elle est par cette partie de plus grand diamètre de l'entraîneur, ce qui provoque le positionnement de la seconde denture interne partielle 152 pour son engrènement avec le pignon 3 de la prise de force (fig. 62). Dès ce moment la couronne est libre de se déplacer en rotation sous l'effet du ressort spiral 150 et cette couronne 146 en revenant à sa position de début de cycle (fig. 59) entraîne le pignon 3 de la prise de force d'un tour dans le sens anti-horaire.

La septième forme d'exécution du mécanisme de calendrier perpétuel illustrée aux figures 63 à 69 présente la particularité de présenter une disposition concentrique bien adaptée aux mouvements d'horlogerie circulaires et d'afficher le jour, le mois et l'année dans un cycle de quatre ans dans un seul et unique guichet.

La figure 63 illustre trois positions du mécanisme lors du passage du 15 au 16 d'un mois, où en position intermédiaire le mois et l'année sont affichés par un code A,B,C,S indiquant les années à l'intérieur d'un cycle de quatre ans et les chiffres 1 à 12 indiquant le mois en cours.

La figure 64 illustre le mécanisme de cette septième forme d'exécution en coupe suivant la ligne A-A de la figure 65 qui en est une vue d'ensemble en plan.

Les figures 66, 67 et 68 illustrent en plan les rouages du mécanisme de cette dernière forme d'exécution situés dans le niveau inférieur, médian et supérieur du mécanisme, tandis que la figure 69 illustre le disque d'affichage des quantièmes.

Le mécanisme de cette septième forme d'exécution comporte monté sur une platine 160 un canon central 161 autour duquel sont pivotés une roue des dates 162 portant un disque de quantième 163, un mobile supplémentaire 164 à une dent 165 et une roue de commande 166 comportant quatre dents. Ces trois mobiles 162, 164 et 166 sont angulairement solidaires les uns des autres et forment un premier groupe de mobiles concentriques. Le disque des quantièmes 163 comporte les chiffres 1 à 31 et intercalée entre le 15 et le 16 une encoche 163a.

Une prise de force 167 entraînée à raison d'un tour par jour à minuit par le mouvement d'horlogerie est solidaire d'un pignon d'entraînement 169 et d'une dent d'entraînement 170. Un pignon de transfert 168 est pivoté fou sur l'axe 171 de la prise de force 167.

La dent d'entraînement 170 coopère avec la denture de trente deux dents de la roue des dates 162, le pignon d'entraînement 169 engrène avec la dent 165 du mobile 164 et le pignon de transfert 168 coopère avec les quatre dents de la roue de commande 166.

Un second groupe de mobiles concentriques comporte une couronne de transmission 172 comportant une denture interne de quarante huit dents en prise avec le pignon de transfert 168. Cette couronne de transmission 172 est solidaire angulairement d'une couronne de la durée des mois 173 dont la denture interne comporte un groupe de deux dents occupant la position angulaire correspondant au mois de février et quatre dents isolées situées dans la zone angulaire correspondant aux mois de 30 jours. Une dent escamotable 174 coulisse dans cette couronne 173 et peut être en position active insérée à la suite du groupe de deux dents.

Un troisième groupe de mobiles est constitué par une couronne des mois 175 d'une denture interne de quarante huit dents et effectuant une révolution en quatre ans. Cette couronne des mois 175 porte sur sa surface supérieure des indications codées A,B,C et S correspondant à une année à l'intérieur d'un cycle de quatre ans et quatre séries de chiffres de 1 à 12 correspondant aux mois. Cette couronne des mois 175 porte une goupille 176 entraînant une bague 177. Cette bague 177 effectuant un tour en quatre ans comporte sur sa surface interne un évidement 178 correspondant à ¼ de sa périphérie. Cette surface interne de la bague 177 coopère avec la dent escamotable 174 pour la maintenir en position active pendant trois ans puis pendant la quatrième année d'un cycle, année bissextile, cette dent escamotable 174 peut se rétracter dans l'évidement 178 sous l'action de son ressort de rappel. Ainsi, les années bissextiles, la couronne de la durée des mois 173 comporte un groupe de deux dents et non pas trois dents.

Un quatrième groupe de mobiles comporte pivotés fous sur un axe 179 un pignon de huit dents 180 engrenant avec la couronne de transmission 172 ainsi qu'un pignon de deux dents 181 engrenant avec la denture de la couronne des mois 175.

Cette septième forme d'exécution du mécanisme fonctionne sur le même principe que les autres formes d'exécution déjà décrites. Ce qui diffère est que la roue des dates 162 comporte trente deux dents et que le disque des quantièmes comporte les chiffres de 1 à 31 plus un secteur comportant l'entaille 163a. Lorsque cette entaille 163a est en regard du guichet unique 182 du cadran, cette entaille 163a laisse apparaître une portion de la surface supérieure de la couronne des mois 175 portant les codes correspondant à l'année dans un cycle de quatre et du mois en cours.

Dans cette forme d'exécution la roue des dates 162 est entraînée par trois voies distinctes.

D'une part cette roue des dates 162 est entraînée à raison d'un pas par jour par la dent d'entraînement 170 actionnée par la prise de force 167.

En deuxième lieu cette roue des dates 162 est entraînée dans la nuit du 15 au 16 de chaque mois par le pignon d'entraînement 169 et la dent unique 165 du mobile supplémentaire 164 d'un pas supplémentaire. On corrige ainsi la présence de la trente deuxième dent de la roue des dates 162 qui avance donc d'un pas supplémentaire par mois entre le 15 et le 16 de chaque mois. Si le changement de date est obtenu automatiquement par la prise de force, ce processus n'est pas visible car il est effectué en une fraction de seconde.

Si, par contre, le calendrier est actionné à la main par la couronne de mise à l'heure, il est possible en toumant lentement cette couronne entre le 15 et le 16 du mois de faire apparaître les codes correspondant à l'année et au mois au travers de l'entaille 163a et du guichet. La figure 63 montre l'affichage du 15 d'un mois à gauche, et l'affichage du 16 du mois à droite. Au milieu est illustrée la position intermédiaire entre le 15 et le 16 où l'entaille 163a du disque des quantièmes 163 est en regard du guichet 182 et où apparaît le code de l'année en cours et du mois en cours porté par la couronne des mois 175. Cette couronne des mois 175 est entraînée par la couronne de transmission 172, le premier pignon de huit dents 180 et le second pignon de deux dents 181 qui lui est angulairement solidaire. Cette couronne des mois 175 effectue un tour en quatre ans.

Enfin, pendant les quatre derniers jours de chaque mois la roue des dates 162 peut être entraînée par le pignon d'entraînement 169, la couronne de la durée des mois 173, le pignon de transfert 168 et la couronne de commande 166 de 1 à 3 pas supplémentaires suivant que le mois en cours comporte 1, 2 ou trois jours de moins que le nombre maximum de trente et un jours. Cet entraînement ne peut toutefois avoir lieu que si la dent escamotable 17 ou l'une des dents de la couronne de la durée des mois 173 se trouve en position pour engrener avec le pignon d'entraînement. Cette liaison cinématique constitue le rouage de rattrapage.

Dans cette forme d'exécution la roue des dates 162 pourrait comporter plus qu'une dent supplémentaire, par exemple quatre ou plus. Dans ce cas, le mobile supplémentaire 164 comporte un nombre de dents 165 égal au nombre de dents supplémentaires de la roue des dates 162. Le disque des quantièmes 163 présente alors un nombre d'entailles 163a égal au nombre de dents supplémentaires de la roue des dates 162. Les dents 165 et les entailles 163 a peuvent être uniformément réparties autour de la circonférence du mobile supplémentaire 164 et du disque des quantièmes 163. Ainsi, l'usager lorsqu'il désire connaître l'année dans un cycle de quatre ans et le mois en cours, peut avoir accès à ces informations rapidement en faisant tourner le disque des quantièmes d'une valeur angulaire d'au plus 1/4 ou 1/8 de tour à l'aide de la couronne de remontoir.

Le mécanisme de la huitième forme d'exécution illustrée aux figures 70 à 76 comporte monté sur une platine 160 un canon central 161 autour duquel sont pivotés une roue des dates 162 portant un disque de quantième 163, un mobile supplémentaire 164 à une dent 165 et une roue de commande 166 comportant quatre dents. Ces trois mobiles 162, 164 et 166 sont angulairement solidaires les uns des autres et forment un premier groupe de mobiles concentriques. Le disque des quantièmes 163 comporte les chiffres 1 à 31 et intercalée entre le 31 et le 1 une encoche 163a.

Une prise de force 167 entraînée à raison d'un tour par jour à minuit par le mouvement d'horlogerie est solidaire d'un pignon d'entraînement 169 et d'une dent d'entraînement 170. Un pignon de transfert 168 est pivoté fou sur l'axe 171 de la prise de force 167.

La dent d'entraînement 170 coopère avec la denture de trente-deux dents de la roue des dates 162, le pignon d'entraînement 169 engrène avec la dent 165 du mobile 164 et le pignon de transfert 168 coopère avec les quatre dents de la roue de commande 166.

Un second groupe de mobiles concentriques, coopérant aux mobiles du premier groupe de mobiles, comporte une couronne de transmission 172 comportant une denture interne de quarante-huit dents en prise avec le pignon de transfert 168. Cette couronne de transmission 172 est solidaire angulairement d'une couronne de la durée des mois 173 dont la denture interne comporte trois groupes de trois dents et un groupe de deux dents occupant les positions angulaires correspondant au mois de février et quatre dents isolées situées dans la zone angulaire correspondant aux mois de 30 jours entre chacun de ces groupes de deux ou trois dents.

La couronne de transmission 172 comporte une denture externe de sept dents, un groupe de trois correspondant aux mois de février et quatre dents isolées correspondant aux mois de trente jours. Cette couronne dé transfert 172 constitue ainsi une seconde couronne de la durée des mois. La couronne de la durée des mois 173 comporte encore une denture externe de quarante-huit dents.

Un troisième groupe de mobiles, également coaxial au premier groupe de mobiles, est constitué par une couronne des mois 175 d'une denture interne de quarante-huit dents et effectuant une révolution en quatre ans. Cette couronne des mois 175 porte sur sa surface supérieure des indications codées A,B,C et S correspondant à une année à l'intérieur d'un cycle de quatre ans et quatre séries de chiffres de 1 à 12 correspondant aux mois.

Un quatrième groupe de mobiles comporte pivotés fous sur un axe 179 un pignon de huit dents 180 engrenant avec la denture interne de la couronne de transmission 172 ainsi qu'un pignon de deux dents 181 engrenant avec la denture de la couronne des mois 175.

Un cinquième groupe de mobiles est formé par un pignon 190 pivoté sur un axe 191 et en prise avec la denture externe de la couronne de la durée des mois 173 et coopérant avec la denture externe de la couronne de transmission 172.

Cette huitième forme d'exécution du mécanisme fonctionne sur le même principe que les autres formes d'exécution décrites dans ce qui précède. Ce qui diffère est que la roue des dates 162 comporte trente-deux dents et que le disque des quantièmes comporte les chiffres de 1 à 31 plus un secteur comportant l'entaille 163a. Lorsque cette entaille 163a est en regard d'un guichet 182 que comporte la périphérie du cadran, cette entaille 163a laisse apparaître une portion de la surface supérieure de la couronne des mois 175 portant les codes correspondant à l'année dans un cycle de quatre et du mois en cours.

Dans cette forme d'exécution la roue des dates 162 est entraînée par trois voies distinctes.

D'une part cette roue des dates 162 est entraînée à raison d'un pas par jour par la dent d'entraînement 170 actionnée par la prise de force 167.

En deuxième lieu cette roue des dates 162 est entraînée dans la nuit du 31 au 1 de chaque mois par le pignon d'entraînement 169 et la dent unique 165 du mobile supplémentaire 164 d'un pas supplémentaire. On corrige ainsi la présence de la trente-deuxième dent de la roue des dates 162 qui avance donc d'un pas supplémentaire par mois entre le 31 et le 1 de chaque mois. Si le changement de date est obtenu automatiquement par la prise de force, ce processus n'est pas visible car il est effectué en une fraction de seconde.

Si, par contre, le calendrier est actionné à la main par la couronne de mise à l'heure, il est possible en tournant lentement cette couronne entre le 15 et le 16 du mois de faire apparaître les codes correspondant à l'année et au mois au travers de l'entaille 163a et du guichet. Sur la figure 71 on voit la position intermédiaire entre le 1 et le 31 où l'entaille 163a du disque des quantièmes 163 est en regard du guichet 182 et où apparaît le code de l'année en cours et du mois en cours porté par la couronne des mois 175. Cette couronne des mois 175 est entraînée par la couronne de transmission 172, le premier pignon de huit dents 180 et le second pignon de deux dents 181 qui lui est angulairement solidaire. Cette couronne des mois 175 effectue un tour en quatre ans.

Enfin, pendant les quatre derniers jours de chaque mois la roue des dates 162 peut être entraînée par le pignon d'entraînement 169, la couronne de la durée des mois 173, le pignon 190, le pignon de transfert 168, la couronne de transmission 172 et la couronne de commande 166 de 1 à 3 pas supplémentaires suivant que le mois en cours comporte 1, 2 ou trois jours de moins que le nombre maximum de trente et un jours. Cet entraînement ne peut toutefois avoir lieu que si l'une des dents de la couronne de la durée des mois 173 se trouve en position pour engrener avec le pignon d'entraînement 169. Cette liaison cinématique constitue le rouage de rattrapage.

Dans cette forme d'exécution la couronne de transmission 172 avec les sept dents extérieures sert de sélecteur. Elle donne les mois de moins de 31 jours une impulsion à la couronne de la durée des mois 173 qui est ensuite entraînée par la prise de force.

Dans cette forme d'exécution la roue des dates 162 pourrait comporter plus qu'une dent supplémentaire, par exemple quatre ou plus. Dans ce cas, le mobile supplémentaire 164 comporte un nombre de dents 165 égal au nombre de dents supplémentaires de la roue des dates 162. Le disque des quantièmes 163 présente alors un nombre d'entailles 163a égal au nombre de dents supplémentaires de la roue des dates 162. Les dents 165 et les entailles 163a peuvent être uniformément réparties autour de la circonférence du mobile supplémentaire 164 et du disque des quantièmes 163. Ainsi, l'usager lorsqu'il désire connaître l'année dans un cycle de quatre ans et le mois en cours, peut avoir accès à ces informations rapidement en faisant tourner le disque des quantièmes d'une valeur angulaire d'au plus 1/4 ou 1/8 de tour à l'aide de la couronne de remontoir.

Cette huitième forme d'exécution comporte encore un sixième groupe de mobiles concentriques et coaxial au premier groupe de mobiles comprenant une roue des jours 192 solidaire d'un tube 193 pivoté sur le canon 161 et portant à son extrémité supérieure un disque d'affichage des jours 194. Ce disque des jours 194 comporte, écrit radialement, le nom des jours qui apparaissent dans un second guichet du cadran plus au centre que celui 182 laissant apparaître le quantième ou le code de l'année.

La roue des jours 193 comporte une denture de sept dents coopérant avec le pignon de deux dents 194 entraîné en rotation par la prise de force 167. Ce huitième groupe de mobiles peut être supprimé si le nom des jours ne doit pas être affiché.

Des sautoirs 195, 196, 197 et 198 maintiennent la position angulaire de la couronne des mois 175, de la roue des dates 162, de la couronne de transmission 172 et de la couronne de la durée des mois 173 entre deux actionnements successifs.

De nombreuses modifications peuvent être apportées à ce mécanisme sans sortir du cadre de la portée de la protection revendiquée. En particulier on peut compléter ce mécanisme par des rouages séculaire et/ou millénaire tels que décrits précédemment de même l'entraînement de la prise de force peut être réalisé comme décrit dans ce qui précède.

Toutes les formes d'exécution et variantes du mécanisme de calendrier perpétuel décrit permettent de résoudre les buts fixés et présentent en particulier les avantages et caractéristiques suivantes :
- Le mécanisme est réversible, c'est-à-dire qu'il peut être entraîné lors d'une mise à l'heure manuelle dans un sens ou dans l'autre et ceci en tout temps.
- Le changement de jour, de quantième, de mois et d'année se fait instantanément à minuit en une fraction de seconde.
- Il peut être utilisé indifféremment avec des mouvements d'horlogerie mécaniques, électriques ou électromécaniques.
- Il présente une sécurité de fonctionnement très élevée du fait que tous ses constituants mobiles sont des rouages ou engrenages faciles à fabriquer, à assembler et à régler.
- Il est simple du fait de la simplicité de ses composants, du faible nombre de pièces, ce qui le rend peu onéreux à la fabrication.
- Il peut être indifféremment exécuté en calendrier annuel, perpétuel ou séculaire par la simple adjonction des rouages correspondants.
- Il peut se présenter sous forme de module pouvant s'adapter sur un mouvement d'horlogerie ou être intégré au mouvement d'horlogerie lui-même.
- Le réglage de l'indication du jour peut se faire par la couronne de remontage du mouvement d'horlogerie. Il n'y a pas de poussoir de correction.

Bien entendu, de nombreuses modifications mineures peuvent être apportées aux mécanismes décrits sans sortir du cadre de la protection revendiquée.

## Revendications

1. Mécanisme de calendrier perpétuel actionné à partir d'une prise de force et affichant au moins le quantième du jour, **caractérisé par le fait qu'**il est constitué exclusivement de mobiles rotatifs formés d'engrenages; que l'un de ces engrenages est une roue des dates entraînant un organe d'affichage mobile du quantième; **par le fait que** cette roue des dates est entraînée de façon instantanée à raison d'un pas par jour correspondant à la valeur angulaire d'un jour par un organe d'entraînement; **par le fait qu'**au moins un autre de ces engrenages est un mobile de la durée des mois entraîné les quatre derniers jours du mois par un organe de commande solidaire de la roue des dates, ce mobile de la durée des mois comprenant une denture formée d'au moins un ensemble de groupes de dents, chacun de ces groupes correspondant à un mois de l'année et le nombre de dents de chaque groupe dépendant du nombre de jours du mois correspondant; et **par le fait que** la roue des dates est entraînée de façon instantanée à la fin des mois de moins de trente et un jours d'un nombre de pas correspondant à la différence entre trente et un et le nombre de jours du mois considéré par un rouage de rattrapage comprenant au moins un pignon d'entraînement, le mobile de la durée des mois et l'organe de commande.

2. Mécanisme selon la revendication 1, **caractérisé par le fait qu'**il comporte, montés fixes sur un axe (23), un premier pignon d'entraînement (9,25.62) et une dent d'entraînement (2,24,64), actionnant la roue des dates (1,31).

3. Mécanisme selon la revendication 1 et la revendication 2, **caractérisé par le fait qu'**il comporte un premier groupe de mobiles formé d'une roue des jours (4,27,71) entraînée par le premier pignon d'entraînement (9,25,62) et entraînant l'organe mobile (16,73) d'un affichage des jours.

4. Mécanisme selon la revendication 3, **caractérisé par le fait qu'**il comporte un second groupe de mobiles formé de deux mobiles, l'un étant constitué d'une première roue d'entraînement (29) en prise avec le pignon d'entraînement (25) et l'autre comprenant une roue de commande (30) dont la denture comporte un groupe de quatre dents, la roue des dates (31) et une roue d'indexage des mois (32), comportant une denture à une dent, et entraînant l'organe d'affichage mobile (18) du quantième.

5. Mécanisme selon la revendication 4, **caractérisé par le fait qu'**il comporte un troisième groupe de mobiles comportant un second pignon d'entraînement (35) en prise avec la première roue d'entraînement (29), un pignon d'entraînement des dates (36) coopérant avec la denture à quatre dents de la roue de commande (30) et un pignon d'entraînement des mois (37) entraîné par la dent unique de la roue d'indexage des mois (32).

6. Mécanisme selon la revendication 5, **caractérisé par le fait qu'**il comporte un quatrième groupe de mobiles concentriques formé de deux mobiles, un premier mobile comportant une roue des mois (39) entraînant l'organe mobile d'affichage des mois et des années (20) et engrenant avec le pignon d'entraînement des mois (37) ainsi qu'un excentrique (40) comportant une paroi cylindrique tronquée dont la partie cylindrique s'étend sur 270°, ce premier mobile effectuant une révolution en quatre ans, et un second mobile comportant une roue de transmission (41) engrenant avec le pignon d'entraînement de date (36) et effectuant un tour par an, cette roue de transmission étant solidaire d'une première roue de la durée des mois (42) dont la denture comprend un groupe de deux dents correspondant au mois de février et quatre dents isolées positionnées pour correspondre aux mois de trente jours, cette denture coopérant avec le second pignon d'entraînement (35).

7. Mécanisme selon la revendication 6, **caractérisé par le fait que** la roue de la durée des mois (42) comporte une dent escamotable (43) maintenue en position de service contre une action élastique (44) par la paroi cylindrique de l'excentrique (40).

8. Mécanisme selon la revendication 5, **caractérisé par le fait qu'**il comporte un quatrième groupe de mobiles comportant trois mobiles, le premier formé par une roue des mois (39) ayant une denture en prise avec le pignon d'entraînement des mois (37) et effectuant un tour en quatre ans; le second formé de trois roues angulairement solidaires et effectuant un tour par an, une roue d'indexage des ans (48) ne comportant qu'une dent, une roue de transmission (41) comportant une denture en prise avec le pignon d'entraînement des dates (36) et une roue de la durée des mois (47) comportant une denture formée d'un groupe de deux dents correspondant au mois de février et quatre dents isolées correspondant au mois de trente jours, cette denture de la roue de la durée des mois (47) coopérant avec le second pignon d'entraînement (35); le troisième mobile étant formé d'une seconde roue d'entraînement (46) présentant une denture en prise avec le second pignon d'entraînement (35).

9. Mécanisme selon la revendication 8, **caractérisé par le fait qu'**il comporte encore un cinquième groupe de mobiles comprenant trois pignons solidaires angulairement les uns des autres, un premier et un second pignons d'entraînement bissextile (50,51) à trois dents réparties sur 4/7 de leur périphérie engrenant respectivement avec la seconde roue d'entraînement (46) et la roue de transmission (41) et un troisième pignon d'entraînement bissextile (52) coopérant avec la roue d'indexage de quatre ans (48).

10. Mécanisme selon l'une des revendications précédentes, **caractérisé par le fait que** le premier pignon d'entraînement (25), le second pignon d'entraînement (35), le pignon d'entraînement des dates (36), le pignon d'entraînement des mois (37) et le troisième pignon d'entraînement bissextile (52) comportent tous sept dents; **par le fait que** la roue des dates (31) comporte trente et une dents et que la roue des mois (39) ainsi que la roue de transmission (41) comportent quarante huit dents.

11. Mécanisme selon la revendication 5, **caractérisé par le fait qu'**il comporte un quatrième groupe de mobiles concentriques comprenant trois mobiles, le premier formé par une roue des mois (39) comportant une denture en prise avec le pignon d'entraînement des mois (37) et effectuant une révolution en quatre ans; le second formé d'une seconde roue de transmission (57) présentant une denture engrenant avec le pignon d'entraînement des dates (36), cette seconde roue de transmission (57) étant solidaire angulairement d'une seconde roue de la durée des mois (56) comportant une denture formée d'un groupe de trois dents correspondant au mois de février et quatre dents isolées correspondant aux mois de trente jours; et le troisième formé par une première roue de transmission (54) solidaire d'une première roue de la durée des mois (53) dont la denture est formée de quatre ensembles de dents, trois ensembles comportant un groupe de trois dents correspondant aux mois de février normaux et quatre dents isolées correspondant aux mois de trente jours, et le quatrième ensemble comportant un groupe de deux dents correspondant au mois de février des années bissextiles et quatre dents isolées correspondant aux mois de trente jours, cette denture coopérant avec le second pignon d'entraînement (35).

12. Mécanisme selon la revendication 11, **caractérisé par le fait qu'**il comporte un cinquième groupe de mobiles comprenant un pignon de commande (59) dont la denture coopère simultanément avec celles de la première roue de transmission (54) et de la seconde roue de la durée des mois (56).

13. Mécanisme selon la revendication 12, **caractérisé par le fait que** le premier pignon d'entraînement (25), le second pignon d'entraînement (35), le pignon d'entraînement des dates (36), le pignon d'entraînement des mois (37) et le pignon de commande (59) comportent tous sept dents et que la roue des mois (39) et la roue de transmission (54) comportent une denture de quarante huit dents.

14. Mécanisme selon les revendications 1 et 2, **caractérisé par le fait que** la prise de force comporte un premier et un second pignons d'entraînement (62,63) ainsi que la dent d'entraînement (64).

15. Mécanisme selon la revendication 14, **caractérisé par le fait qu'**il comporte un premier groupe de mobiles concentriques pivotés autour d'un canon (C) chassé dans la platine comportant une roue des jours (71) solidaire d'un canon (72) portant l'organe mobile d'affichage des jours (73); une roue des ans (74) solidaire d'un canon (75), pivoté autour du canon (72), et portant un organe mobile d'affichage de l'année dans un cycle de quatre ans; et une roue des mois (77) dont le canon (78) pivoté autour du canon (75) porte un organe mobile d'affichage du mois (79).

16. Mécanisme selon la revendication 15, **caractérisé par le fait que** ce premier groupe de mobiles comporte encore une couronne des dates (80) comportant une denture externe de trente et une dents et une denture interne d'une seule dent, la denture externe de cette couronne (80) coopérant avec la dent d'entraînement (64), cette couronne des dates (80) portant un organe mobile de l'affichage des quantièmes; et une couronne de commande (81), solidaire angulairement de la couronne des dates (80), comportant une denture extérieure formée d'un groupe de quatre dents coopérant avec le pignon d'entraînement des dates (65).

17. Mécanisme selon la revendication 16, **caractérisé par le fait qu'**il comporte un second groupe de mobiles pivotés autour d'un axe (66) chassé dans la platine comprenant ; un pignon d'entraînement des mois (83) de huit dents en prise avec la roue des mois (77) et coopérant avec la dent de la denture intérieure de la couronne des dates (80); et un pignon d'entraînement des années (84) à deux dents diamétralement opposées coopérant avec la roue des ans (74); ces deux pignons (83,84) étant angulairement solidaires l'un de l'autre.

18. Mécanisme selon la revendication 17, **caractérisé par le fait qu'**il comporte un troisième groupe de mobiles pivotés autour d'un axe (67) comportant un premier pignon d'entraînement des jours (86) dont la denture comporte un groupe de deux dents coopérant avec la roue des jours (74); ce pignon (86) étant angulairement solidaire d'un second pignon d'entraînement des jours (87) de sept dents.

19. Mécanisme selon la revendication 18, **caractérisé par le fait qu'**il comporte un quatrième groupe de mobiles constitué par une roue d'entraînement (88) présentant une denture en prise avec le second pignon d'entraînement des jours (87).

20. Mécanisme selon la revendication 19, **caractérisé par le fait qu'**il comporte un cinquième groupe de mobiles comportant un premier mobile formé d'une couronne d'entraînement (89) présentant une denture interne en prise avec le premier pignon d'entraînement (62); et un second mobile comportant trois couronnes angulairement solidaires l'une de l'autre, une couronne de la durée des mois (90) comportant une denture interne formée d'un groupe de deux dents et quatre dents isolées correspondant respectivement aux mois de février et aux mois de trente jours, cette denture interne coopérant avec le second pignon d'entraînement (63); une couronne de transmission (91) comportant une denture interne en prise avec le pignon d'entraînement des dates (65); et une couronne d'indexage de quatre ans (92) comportant une denture interne d'une seule dent.

21. Mécanisme selon la revendication 20, **caractérisé par le fait qu'**il comporte un sixième groupe de mobiles constitué par trois pignons solidaires angulairement les uns des autres et pivotés autour d'un axe (69) soit; un premier pignon d'entraînement bissextile (93) de trois dents disposées sur 4/7 de leur circonférence et coopérant avec la couronne d'entraînement (89); un second pignon d'entraînement bissextile (94) également de trois dents disposées sur 4/7 de leur circonférence et coopérant avec la denture de la couronne de transmission (91); et un troisième pignon d'entraînement bissextile (95) de sept dents coopérant avec la dent interne unique de la couronne d'indexage de quatre ans (92) ; ainsi qu'un septième groupe de mobiles formé d'un pignon d'entraînement des dents (65) pivoté fou sur un axe (60a) engrenant avec la couronne de transmission (91) et coopérant avec la couronne de commande (81).

22. Mécanisme selon les revendications 15 à 21, **caractérisé par le fait que** les mobiles du premier et cinquième groupes sont coaxiaux.

23. Mécanisme selon les revendications 15 à 22, **caractérisé par le fait que** son affichage comporte au moins un guichet fixe dans le cadran et quatre organes d'affichage mobiles portant des indications apparaissant successivement dans ce guichet, un organe d'affichage des quantièmes (82), un organe d'affichage des mois (79), un organe d'affichage des années dans un cycle de quatre ans (76) et un organe d'affichage des jours (73).

24. Mécanisme selon la revendication 23, **caractérisé par le fait qu'**en fonctionnement normal seuls le quantième et le nom du jour sont visibles dans le guichet du cadran et que lors du changement de jour et de date apparaissent dans ce guichet le quantième, le mois et l'année dans le cycle de quatre ans.

25. Mécanisme selon l'une des revendications 1,2,9,12 ou 21, **caractérisé par le fait que** le groupe de mobiles comportant le ou les mobiles de la durée des mois (6;16;47;53,56;90;) comporte encore un mobile d'indexage de quatre ans (100) entraînant un rouage séculaire imposant à la roue des dates (31) l'avancement d'un pas supplémentaire le vingt huit février des années 2100, 2200, 2300, 2500, 2600, 2700, 2900 etc.

26. Mécanisme selon la revendication 25, **caractérisé par le fait que** ce rouage séculaire comporte un pignon de transfert (101) entraîné par la roue d'indexage de quatre ans (100) solidaire de la roue des mois (39) et engrenant avec une roue de transfert (103) solidaire d'une roue d'indexage de cent ans (105) présentant une dent entraînant un pignon de transfert intermédiaire (109) solidaire angulairement d'un pignon de transfert supérieur (107) coopérant avec la roue des dates (31) et d'un pignon de transfert inférieur (108) coopérant avec la première roue d'entraînement (29) et **par le fait que** les pignons de transfert supérieur (107) et inférieur (108) comportent trois dents réparties sur 4/7 de leur circonférence.

27. Mécanisme selon la revendication 25, **caractérisé par le fait que** ce rouage séculaire comporte un pignon de transfert (101) entraîné par la roue d'indexage de quatre ans (100) solidaire de la roue des mois (39) et engrenant avec une roue de transfert (103) solidaire d'une roue d'indexage de cents ans (105) à une dent entraînant un pignon (131) angulairement solidaire d'un pignon (137) en prise avec une roue (138) angulairement solidaire de la roue de transfert (103) et de la roue d'indexage de cent ans (105).

28. Mécanisme selon la revendication 27, **caractérisé par le fait que** ce rouage séculaire comporte encore un excentrique (131) angulairement solidaire de la roue de transfert (103), de la roue d'indexage de cent ans (105) et de la roue (138) comportant sur 270° de sa périphérie une surface cylindrique, le reste étant tronqué, cet excentrique coopérant avec une dent escamotable (133) soumise à une action de rappel élastique (134), et **par le fait que** lorsque cette dent escamotable (133) est en position active elle coopère simultanément avec un pignon (135) engrenant avec la roue des dates (31) et un pignon (136) engrenant avec la première roue d'entraînement (139).

29. Mécanisme selon l'une des revendications 1,2,9,12,21,26 ou 28, **caractérisé par le fait qu'**il comporte encore un mécanisme d'affichage du millésime comportant un pignon de transfert des années (110) entraîné par la roue d'indexation des ans (48) et engrenant avec une roue de transfert (112) engrenant avec un pignon des unités (114) solidaire d'un premier index à une dent (117) et portant un disque des unités (116) portant à sa périphérie la série de chiffres de 0 à 9; **par le fait que** le premier index (117) entraîne un pignon des dizaines (118) portant un disque d'affichage des dizaines (121) muni d'une série de chiffres de 0 à 9 et solidaire d'un second index à une dent (120); **par le fait que** ce second index (120) entraîne un pignon des centaines (122) portant un disque d'affichage des centaines (124) muni d'une série de chiffres de 0 à 9 et solidaire d'un troisième index (125) comportant une dent entraînant un pignon des milliers (127) portant un disque d'affichage (129) des milliers du millésime.

30. Mécanisme selon la revendication 29, **caractérisé par le fait que** le cadran (21) comporte au moins un guichet laissant apparaître simultanément un chiffre de chacun des disques d'affichage (116,121,124,129) pour indiquer l'année en cours.

31. Mécanisme selon la revendication 2, **caractérisé par le fait qu'**il comporte une couronne de la durée des mois (5) présentant une denture intérieure (6) de quarante huit dents coopérant avec une goupille de commande (7) de la roue des dates (1) pendant les quatre derniers jours de chaque mois; **par le fait que** cette couronne de la durée des mois (5) comporte une denture externe de vingt sept dents (8) comportant trois ensembles formés d'un groupe de trois dents correspondant aux mois de février et quatre dents isolées correspondant aux mois de trente jours et un quatrième ensemble formé de deux dents correspondant aux mois de février et de quatre dents isolées correspondant aux mois de trente jours; et **par le fait que** cette denture externe de la couronne de la durée des mois (5) coopère avec le premier pignon (9).

32. Mécanisme selon l'une des revendications précédentes, **caractérisé par le fait qu'**il comporte un moteur électrique entraînant la prise de force piloté électroniquement ou de façon électromécanique.

33. Mécanisme selon l'une des revendications 1 à 31, **caractérisé par le fait qu'**il comporte un rouage d'actionnement de la prise de force à partir d'un mouvement d'horlogerie.

34. Mécanisme selon la revendication 33, **caractérisé par le fait que** le rouage d'actionnement de la prise de force comporte une liaison cinématique multiplicative (142,143,144,145) entraînée par la denture interne d'une couronne de quantième du mouvement d'horlogerie (140) provoquant pour chaque pas de cette couronne (140) une rotation instantanée complète du pignon (3) de la prise de force.

35. Mécanisme selon la revendication 33, **caractérisé par le fait que** le rouage d'actionnement de la prise de force comporte une couronne flottante (146) autour d'un moyeu (147) comportant une butée (148) coopérant avec une goupille d'arrêt (149) pour déterminer la position de début de cycle de cette couronne flottante (146); **par le fait que** cette couronne flottante (146) comporte une première denture partielle interne (151) coopérant avec un mobile d'armage (153,156) et une seconde denture interne partielle (152) coopérant avec le pignon (3) de la prise de force; **par le fait que** la couronne flottante (146) est soumise à l'action de rappel d'un ressort spiral (150); **par le fait que** le mobile d'armage comporte une roue (153) entraînée à raison d'un tour par jour par la roue des heures (154) par l'intermédiaire d'un mobile (155); et **par le fait que** ce mobile d'armage comporte encore un entraîneur (156) comportant des dents réparties sur une partie de sa périphérie et engrenant avec la première denture interne (151) de la couronne flottante (146) et une partie pleine sur le reste de sa périphérie qui est de plus grand diamètre que celui où se trouve le sommet des quatre dents de cet entraîneur (156) provoquant le déplacement radial de la couronne flottante (146) et l'engrènement de sa seconde denture interne (152) avec le pignon (3) de la prise de force avant de libérer la couronne flottante (146) qui revient dans sa position de début de cycle sous l'action du ressort spiral (150) en entraînant le pignon (3) d'un tour.

36. Mécanisme selon l'une des revendications 1 à 13 ou 14, **caractérisé par le fait que** la prise de force effectue une révolution complète de façon instantanée à minuit chaque jour.

37. Mécanisme selon la revendication 36, **caractérisé par le fait que** cette prise de force est formée d'un pignon (3) angulairement solidaire du premier pignon d'entraînement (25).

38. Mécanisme selon la revendication 36, **caractérisé par le fait que** cette prise de force est formée d'une liaison cinématique entraînant chaque jour de façon instantanée à minuit la roue des jours (27), la première roue d'entraînement (29) ou la seconde roue d'entraînement (46) d'une valeur angulaire correspondant à un pas d'un jour.

39. Mécanisme selon la revendication 1 ou la revendication 2, **caractérisé par le fait qu'**il comporte un premier groupe de mobiles comprenant un disque de quantième (163), une roue des dates (162), un mobile supplémentaire (164) et une roue de commande à quatre dents (166).

40. Mécanisme selon la revendication 39, **caractérisé par le fait que** la roue des dates (162) comporte au moins une dent supplémentaire et que le disque des quantièmes (163) comporte au moins 32 secteurs, 31 de ceux-ci portant les chiffres de 1 à 31 et les secteurs supplémentaires étant constitués par une entaille (163a).

41. Mécanisme selon l'une des revendications 39 ou 40, **caractérisé par le fait qu'**il comporte une prise de force (167) axialement solidaire d'un pignon d'entraînement (169) et d'une dent d'entraînement (170), la dent d'entraînement coopérant avec la denture de la roue des dates (162) et le pignon d'entraînement coopérant avec la ou les dents (165) du mobile à une dent supplémentaire (164); un pignon de transfert (168) est pivoté fou sur l'axe de cette prise de force (171).

42. Mécanisme selon l'une des revendications 39 à 41, **caractérisé par le fait qu'**il comporte un second groupe de mobiles comprenant une couronne de transmission (172) angulairement solidaire d'une couronne de la durée des mois (173) comportant une denture présentant un groupe de deux dents correspondant au mois de février et quatre dents isolées correspondant aux mois de 30 jours, cette couronne de la durée des mois (177) coopérant avec le pignon d'entraînement (169) et la couronne de transmission (172) engrenant avec le pignon de transfert (168); et **par le fait que** ces mobiles (172 et 173) sont coaxiaux aux mobiles du premier groupe de mobiles (162,163,164,166).

43. Mécanisme selon la revendication 42, **caractérisé par le fait qu'**il comporte un troisième groupe de mobiles comportant une couronne des mois (175) entraînant une bague (177), cette couronne des mois (175) et cette bague (177) étant coaxiales aux mobiles du premier (162,163,164,166) et second (172,173) groupes de mobiles.

44. Mécanisme selon la revendication 43, **caractérisé par le fait qu'**il comporte un quatrième groupe de mobiles comportant un premier pignon (180) engrenant avec la couronne de transmission (172) solidaire angulairement d'un second pignon (181) engrenant avec la couronne des mois (175).

45. Mécanisme selon la revendication 42, 43 ou 44, **caractérisé par le fait qu'**il comporte une dent escamotable (174) coulissant dans la couronne de la durée des mois (173) entre une position active pour laquelle elle est située à la suite du groupe de deux dents de cette couronne (173) et une position escamotée.

46. Mécanisme selon la revendication 45, **caractérisé par le fait que** la dent escamotable (174) coopère avec la surface interne de la bague (177), cette surface interne présentant un évidement (178) sur ¼ de sa circonférence.

47. Mécanisme selon la revendication 46, **caractérisé par le fait qu'**il comporte un guichet (182) unique pratiqué dans le cadran laissant apparaître successivement les chiffres de 1 à 31 du disque des quantièmes (163) et, lorsqu'une entaille (163a) de ce disque est en regard du guichet (181), le code des années et des mois inscrit sur la surface supérieure de la roue des mois (175) située immédiatement au-dessous du disque des quantièmes (163).

48. Mécanisme selon la revendication 1, **caractérisé par le fait qu'**il comporte monté sur un axe (171) un pignon d'entraînement (169) et une dent d'entraînement (170); un pignon de transfert (168) étant monté fou sur cet axe (171); **par le fait qu'**il comporte un premier groupe de quatre mobiles concentriques et solidaires angulairement comprenant un disque de quantième (163) présentant au moins 32 secteurs, 31 de ceux-ci portant les chiffres de 1 à 31 et les secteurs supplémentaires étant constitués chacun par une entaille (163a), une roue des dates (162) comportant au moins 32 dents coopérant avec la dent d'entraînement (170), un mobile supplémentaire (164) comportant au moins une dent coopérant avec le pignon d'entraînement (169) et une roue de commande de quatre dents (166) coopérant avec le pignon de transfert (168); **par le fait qu'**il comporte un second groupe de mobiles concentriques entre eux et coaxial aux mobiles du premier groupe de mobiles comprenant trois mobiles, une couronne des mois (175), une couronne de la durée des mois (173) comportant une denture interne présentant plusieurs ensembles de dents comportant chacune un groupe de dents et quatre dents isolées, cette couronne de la durée des mois coopérant avec le pignon d'entraînement (169), et une couronne de transmission (172) solidaire de la couronne de la durée des mois (173) et engrenant par sa denture interne avec le pignon de transfert (168); et **par le fait qu'**il comporte un troisième groupe de mobiles comprenant un premier pignon (180), engrenant avec la couronne de transmission (172), solidaire angulairement d'un second pignon (181) engrenant avec la couronne des mois.

49. Mécanisme selon la revendication 48, **caractérisé par le fait qu'**il comporte encore un quatrième groupe de mobiles comprenant pivoté fou sur un axe (179) un pignon de huit dents (180) engrenant avec la denture interne de la couronne de transmission (172) et un pignon à deux dents (181) engrenant avec la couronne des mois (175).

50. Mécanisme selon la revendication 48 ou la revendication 49, **caractérisé par le fait qu'**il comporte encore un cinquième groupe de mobiles comportant un pignon (190) engrenant avec une denture externe de quarante-huit dents que comporte la couronne de la durée des mois (173) et coopérant avec une denture externe de la couronne de transfert (172) comportant un groupe de trois dents correspondant aux mois de février et quatre dents isolées correspondant aux mois de trente jours; et **par le fait que** la denture interne de la couronne de la durée des mois (173) comporte quatre ensembles de groupes de dents, trois ensembles comportant un groupe de trois dents et quatre dents isolées correspondant aux années normales et un ensemble comportant un groupe de deux dents et quatre dents isolées correspondant aux années bissextiles.

51. Mécanisme selon l'une des revendications 48 à 50, **caractérisé par le fait qu'**il comporte encore un sixième groupe de mobiles concentriques et coaxiaux au premier groupe de mobiles, comportant une roue des jours (192) coopérant avec un pignon des jours (194) solidaire de l'axe (171) et un disque des jours (194) situé au-dessus de la partie centrale du disque des quantièmes (163).

52. Mécanisme selon l'une des revendications 48 à 51, **caractérisé par le fait qu'**il comporte un guichet pratiqué dans le cadran laissant apparaître successivement les chiffres de 1 à 31 du disque des quantièmes (163) et, lorsqu'une entaille (163a) de ce disque est en regard du guichet (182), le code des années et des mois inscrit sur la surface supérieure de la roue des mois (175) située immédiatement au-dessous du disque des quantièmes (163).

53. Mécanisme selon la revendication 51 et la revendication 52, **caractérisé par le fait que** le guichet du cadran, ou un second guichet de ce cadran laisse apparaître successivement le nom des jours de la semaine portés par le disque des jours (194).

## Patentansprüche

1. Ewiger-Kalender-Mechanismus, von einer Zapfwelle her angetrieben und zumindest den Kalendertag anzeigend, und **dadurch gekennzeichnet, dass** er ausschliesslich aus Drehteilen besteht, die aus Räderwerken gebildet sind; **dadurch**, dass eines dieser Räderwerke ein Datumsrad ist, das ein bewegliches Organ für die Anzeige des Monatstages antreibt; **dadurch**, dass dieses Datumsrad pro Tag kurzzeitig um einen Schritt, der dem Wert des Winkels für einen Tag entspricht, angetrieben wird; **dadurch**, dass zumindest ein weiteres dieser Räderwerke ein Drehteil für die Monatsdauer ist, das während der letzten vier Monatstage durch ein Steuerorgan angetrieben wird, das fest mit dem Datumsrad verbunden ist, wobei dieses Drehteil für die Monatsdauer eine Zahnung umfasst, die aus zumindest einem Komplex von Gruppen von Zähnen gebildet wird, wobei jede dieser Gruppen einem Monat des Jahres entspricht und die Zahl der Zähne jeder Gruppe von der Zahl der Tage des entsprechenden Monats abhängt; und **dadurch**, dass das Datumsrad am Ende von Monaten mit weniger als 31 Tagen kurzzeitig durch ein Einholgetriebe, das zumindest ein Antriebsritzel, das Drehteil der Monatsdauer und das Steuerorgan umfasst, um eine Anzahl von Schritten, die dem Unterschied zwischen 31 und der Zahl der Tage des betrachteten Monats entspricht, angetrieben wird.

2. Mechanismus nach Anspruch 1, **dadurch gekennzeichnet, dass** er fest auf eine Achse (23) montiert ein erstes Antriebsritzel (9, 25, 62) und einen Antriebszahn (2, 24, 64) aufweist, die das Datumsrad (1, 31) antreiben.

3. Mechanismus nach Anspruch 1 und Anspruch 2, **dadurch gekennzeichnet, dass** er eine erste Gruppe von Drehteilen aufweist, die aus einem Tagesrad (4, 27, 71) gebildet wird, das durch ein erstes Antriebsritzel (9, 25, 62) angetrieben wird und das bewegliche Organ (16, 73) einer Anzeige der Tage antreibt.

4. Mechanismus nach Anspruch 3, **dadurch gekennzeichnet, dass** er eine zweite Gruppe von Drehteilen aufweist, die aus zwei Drehteilen gebildet wird, die erste aus einem ersten Antriebsrad (29) im Eingriff mit dem Antriebsritzel (25) bestehend und die zweite ein Steuerrad (30), dessen Zahnung eine Gruppe von vier Zähnen aufweist, das Datumsrad (31) sowie ein Monatsindexrad (32) umfassend, das eine Zahnung aus einem Zahn aufweist und das bewegliche Organ (18) für die Anzeige des Monatstages antreibt.

5. Mechanismus nach Anspruch 4, **dadurch gekennzeichnet, dass** er eine dritte Gruppe von Drehteilen aufweist, die ein zweites Antriebsritzel (35) im Eingriff mit dem ersten Antriebsrad (29) aufweist, wobei ein Datumsantriebsritzel (36) mit der Zahnung aus vier Zähnen des Steuerrades (30) und einem Monatsantriebsritzel (37) zusammenwirkt, das durch den einzigen Zahn des Monatsindexrades (32) angetrieben wird.

6. Mechanismus nach Anspruch 5, **dadurch gekennzeichnet, dass** er eine vierte Gruppe von konzentrischen Drehteilen aufweist, die aus zwei Drehteilen gebildet werden, einem ersten Drehteil, das ein Monatsrad (39) aufweist, das das bewegliche Organ für die Anzeige der Monate und der Jahre (20) antreibt und mit dem Monatsantriebsritzel (37) sowie einem Exzenter (40) im Eingriff steht, der eine Zylinderstumpfwand umfasst, deren zylindrischer Abschnitt sich über 270° erstreckt, wobei dieses erste Drehteil eine Umdrehung in vier Jahren ausführt, und einem zweiten Drehteil, das ein Übertragungsrad (41) aufweist, das mit dem Datumsantriebsritzel (36) im Eingriff steht und eine Umdrehung pro Jahr ausführt, wobei dieses Übertragungsrad fest mit einem ersten Monatsdauerrad (42) verbunden ist, dessen Zahnung eine Gruppe von zwei Zähnen, die dem Monat Februar entsprechen, sowie vier isolierte Zähne umfasst, die so platziert sind, dass sie den Monaten mit 30 Tagen entsprechen, und diese Zahnung mit dem zweiten Antriebsritzel (35) zusammenwirkt.

7. Mechanismus nach Anspruch 6, **dadurch gekennzeichnet, dass** das Monatsdauerrad (42) einen einziehbaren Zahn (43) aufweist, der durch die zylindrische Wand des Exzenters (40) gegen eine elastische Kraft (44) in der Arbeitsstellung gehalten wird.

8. Mechanismus nach Anspruch 5, **dadurch gekennzeichnet, dass** er eine vierte Gruppe von Drehteilen umfasst, die drei Drehteile aufweist, das erste aus einem Monatsrad (39) gebildet, das eine Zahnung im Eingriff mit dem Monatsantriebsritzel (37) besitzt und eine Umdrehung in vier Jahren ausführt; das zweite aus drei in ihrem Winkel fest miteinander verbundenen Rädern gebildet, die eine Umdrehung pro Jahr ausführen, wobei ein Jahresindexrad (48) nur einen Zahn aufweist, ein Übertragungsrad (41) eine Zahnung im Eingriff mit dem Datumsantriebsritzel (36) aufweist und ein Monatsdauerrad (47) eine Zahnung aufweist, die aus einer Gruppe von zwei Zähnen, die dem Monat Februar entspricht, sowie vier isolierten Zähnen gebildet wird, die dem Monat mit dreissig Tagen entsprechen, wobei diese Zahnung des Monatsdauerrades (47) mit dem zweiten Antriebsritzel (35) zusammenwirkt; und das dritte Drehteil aus einem zweiten Antriebsrad (46) gebildet wird, das eine Zahnung im Eingriff mit dem zweiten Antriebsritzel (35) aufweist.

9. Mechanismus nach Anspruch 8, **dadurch gekennzeichnet, dass** er noch eine fünfte Gruppe von Drehteilen aufweist, die drei Ritzel enthalten, die in ihrem Winkel fest miteinander verbunden sind, wobei ein erstes und ein zweites Schaltjahrantriebsritzel (50, 51) mit drei über 4/7 ihrer Peripherie verteilten Zähnen mit dem zweiten Antriebsrad (46) bzw. mit dem Übertragungsrad (41) im Eingriff stehen und ein drittes Schaltjahrantriebsritzel (52) mit dem Vierjahres-Indexrad (48) zusammenwirkt.

10. Mechanismus nach einem der vorangehenden Ansprüche, **dadurch gekennzeichnet, dass** das erste Antriebsritzel (25), das zweite Antriebsritzel (35), das Datumsantriebsritzel (36), das Monatsantriebsritzel (37) und das dritte Schaltjahrantriebsritzel (52) je sieben Zähne aufweisen; **dadurch**, dass das Datumsrad (31) 31 Zähne aufweist und das Monatsrad (39) sowie das Übertragungsrad (41) 48 Zähne aufweisen.

11. Mechanismus nach Anspruch 5, **dadurch gekennzeichnet, dass** er eine vierte Gruppe von konzentrischen Drehteilen aufweist, die drei Drehteile umfasst, das erste aus einem Monatsrad (39) gebildet, das eine Zahnung im Eingriff mit dem Monatsantriebsritzel (37) aufweist und eine Umdrehung in vier Jahren ausführt; das zweite aus einem zweiten Übertragungsrad (57) gebildet, das eine Zahnung aufweist, die mit dem Datumsantriebsritzel (36) im Eingriff steht, wobei dieses zweite Übertragungsrad (57) in seinem Winkel fest mit einem zweiten Monatsdauerrad (56) verbunden ist, das eine Zahnung aufweist, die aus einer dem Monat Februar entsprechenden Gruppe von drei Zähnen sowie aus vier den Monaten mit 30 Tagen entsprechenden isolierten Zähnen besteht; und das dritte aus einem ersten Übertragungsrad (54) gebildet wird, das fest mit einem ersten Monatsdauerrad (53) verbunden ist, dessen Zahnung aus vier Komplexen von Zähnen gebildet wird, wobei drei der Komplexe eine Gruppe von drei Zähnen, die den normalen Monaten Februar entsprechen, sowie vier isolierte Zähne, die den Monaten mit 30 Tagen entsprechen, aufweisen, während der vierte Komplex eine Gruppe von zwei Zähnen, die dem Monat Februar in den Schaltjahren entspechen, sowie vier isolierte Zähne, die den Monaten von 30 Tagen entsprechen, aufweist, und wobei diese Zahnung mit dem zweiten Antriebsritzel (35) zusammenwirkt.

12. Mechanismus nach Anspruch 11, **dadurch gekennzeichnet, dass** er eine fünfte Gruppe von Drehteilen aufweist, die ein Steuertrieb (59) umfasst, dessen Zahnung gleichzeitig mit den Zahnungen des ersten Übertragungsrades (54) und des zweiten Monatsdauerrades (56) zusammenwirkt.

13. Mechanismus nach Anspruch 12, **dadurch gekennzeichnet, dass** das erste Antriebsritzel (25), das zweite Antriebsritzel (35), das Datumsantriebsritzel (36), das Monatsantriebsritzel (37) und das Steuertrieb (59) je sieben Zähne aufweisen und dass das Monatsrad (39) und das Übertragungsrad (54) eine Zahnung von 48 Zähnen aufweisen.

14. Mechanismus nach Ansprüchen 1 und 2, **dadurch gekennzeichnet, dass** die Zapfwelle ein erstes und ein zweites Antriebsritzel (62, 63) sowie den Antriebszahn (64) aufweist.

15. Mechanismus nach Anspruch 14, **dadurch gekennzeichnet, dass** er eine erste Gruppe von konzentrischen Drehteilen, die sich um ein Rohr (C) drehen, das in die Platine eingesetzt ist, und ein Tagesrad (71), das fest mit einem Rohr (72) verbunden ist, das das bewegliche Organ für die Anzeige der Tage (73) trägt; ein Jahresrad (74), das fest mit einem Rohr (75) verbunden ist, sich um das Rohr (72) dreht und ein bewegliches Organ für die Anzeige des Jahres im Zyklus von vier Jahren trägt; sowie ein Monatsrad (77) aufweist, dessen sich um das Rohr (75) drehendes Rohr (78) ein bewegliches Organ für die Anzeige der Monate (79) trägt.

16. Mechanismus nach Anspruch 15, **dadurch gekennzeichnet, dass** diese erste Gruppe von Drehteilen noch eine Datumkrone (80), die eine Aussenzahnung von 31 Zähnen und eine Innenzahnung mit einem einzigen Zahn aufweist, wobei die Aussenzahnung dieser Krone (80) mit dem Antriebszahn (64) zusammenwirkt und diese Datumkrone (80) ein bewegliches Organ für die Anzeige des Monatstages trägt; sowie eine Steuerkrone (81) aufweist, die in ihrem Winkel fest mit der Datumkrone (80) verbunden ist und eine Aussenzahnung aufweist, die aus einer Gruppe von vier Zähnen gebildet wird, die mit dem Datumsantriebsritzel (65) zusammenwirkt.

17. Mechanismus nach Anspruch 16, **dadurch gekennzeichnet, dass** er eine zweite Gruppe von Drehteilen, die sich um eine Achse (66) drehen, die in die Platine eingelassen ist, und ein Monatsantriebsritzel (83) mit acht Zähnen, das sich im Eingriff mit dem Monatsrad (77) befindet und mit dem Zahn der Innenzahnung der Datumkrone (80) zusammenwirkt; sowie ein Jahresantriebsritzel (84) mit zwei diametral entgegengesetzten Zähnen aufweist, die mit dem Jahresrad (74) zusammenwirken; wobei diese beiden Ritzel (83, 84) in ihrem Winkel fest miteinander verbunden sind.

18. Mechanismus nach Anspruch 17, **dadurch gekennzeichnet, dass** er eine dritte Gruppe von Drehteilen aufweist, die sich um eine Achse (67) drehen und ein erstes Tagesantriebsritzel (86) aufweisen, dessen Zahnung eine Gruppe von zwei Zähnen aufweist, die mit dem Tagesrad (74) zusammenwirken; wobei dieses Ritzel (86) in seinem Winkel fest mit einem zweiten Tagesantriebsritzel (87) mit sieben Zähnen verbunden ist.

19. Mechanismus nach Anspruch 18, **dadurch gekennzeichnet, dass** er eine vierte Gruppe von Drehteilen aufweist, die aus einem Antriebsrad (88) besteht, das eine Zahnung im Eingriff mit dem zweiten Tagesantriebsritzel (87) aufweist.

20. Mechanismus nach Anspruch 19, **dadurch gekennzeichnet, dass** er eine fünfte Gruppe von Drehteilen aufweist, die ein erstes Drehteil, das aus einer Antriebskrone (89) gebildet wird, die eine Innenzahnung im Eingriff mit dem ersten Antriebsritzel (62) aufweist; sowie zweites Drehteil aufweist, das drei in ihrem Winkel fest miteinander verbundene Kronen aufweist, wobei eine Monatsdauerkrone (90) eine Innenzahnung aufweist, die aus einer Gruppe von zwei Zähnen und vier isolierten Zähnen gebildet wird, die den Monaten Februar bzw. den Monaten von 30 Tagen entsprechen, und diese Innenzahnung mit dem zweiten Antriebsritzel (63) zusammenwirkt; eine Übersetzungskrone (91) eine Innenzahnung im Eingriff mit dem Datumsantriebsritzel (65) aufweist; und eine Vierjahres-Indexkrone eine Innenzahnung aus einem einzigen Zahn aufweist.

21. Mechanismus nach Anspruch 20, **dadurch gekennzeichnet, dass** er eine sechste Gruppe von Drehteilen, die aus drei in ihrem Winkel fest miteinander verbundenen Ritzeln besteht, die sich um eine Achse (69) drehen, nämlich einem ersten Schaltjahr-Antriebsritzel (93) mit drei Zähnen, die über 4/7 ihres Umfangs angeordnet sind und mit der Antriebskrone (89) zusammenwirken; einem zweiten Schaltjahr-Antriebsritzel (94) mit ebenfalls drei Zähnen, die über 4/7 ihres Umfangs angeordnet sind und mit der Zahnung der Übersetzungskrone (91) zusammenwirken; und einem dritten Schaltjahr-Antriebsritzel (95) mit sieben Zähnen, die mit dem einzigen Innenzahn der Vierjahres-Indexkrone (92) zusammenwirken; sowie eine siebente Gruppe von Drehteilen aufweist, die aus einem Zahnantriebsritzel (65) gebildet wird, das sich frei um eine Achse (60a) dreht, mit der Übersetzungskrone (91) im Eingriff steht und mit der Steuerkrone (81) zusammenwirkt.

22. Mechanismus nach Ansprüchen 15 bis 21, **dadurch gekennzeichnet, dass** die Drehteile der ersten und fünften Gruppe koaxial sind.

23. Mechanismus nach Ansprüchen 15 bis 22, **dadurch gekennzeichnet, dass** seine Anzeige zumindest ein feststehendes Fenster im Zifferblatt und vier bewegliche Anzeigeorgane aufweist, die Angaben tragen, die nacheinander in diesem Fenster erscheinen, ein Organ für die Anzeige der Monatstage (82), ein Organ für die Anzeige der Monate (79), ein Organ für die Anzeige der Jahre in einem Zyklus von vier Jahren (76) und ein Organ für die Anzeige der Wochentage (73).

24. Mechanismus nach Anspruch 23, **dadurch gekennzeichnet, dass** im normalen Betrieb nur der Monatstag und der Wochentag im Fenster des Zifferblatts sichtbar sind und dass beim Wechsel des Wochentages und des Datums in diesem Fenster der Monatstag, der Monat und das Jahr im Zyklus von vier Jahren erscheinen.

25. Mechanismus nach einem der Ansprüche 1, 2, 9, 12 oder 21, **dadurch gekennzeichnet, dass** die Gruppe von Drehteilen, die das oder die Drehteile der Monatsdauer (6; 16; 47; 53; 56; 90) enthalten, noch ein Vierjahres-Indexrad (100) enthält, das ein säkulares Getriebe antreibt, das dem Datumsrad (31) am 28. Februar der Jahre 2100, 2200, 2300, 2500, 2600, 2700, 2900 usw. das Vorrücken um einen zusätzlichen Schritt auferlegt.

26. Mechanismus nach Anspruch 25, **dadurch gekennzeichnet, dass** dieses säkulare Getriebe ein Übertragungstrieb (101) aufweist, das durch das fest mit dem Monatsrad (39) verbundene Vierjahres-Indexrad (100) angetrieben wird und mit einem Übertragungsrad (103) im Eingriff steht, das fest mit einem 100-Jahres-Indexrad (105) verbunden ist und einen Zahn aufweist, der ein Übertragungszwischentrieb (109) antreibt, das in seinem Winkel fest mit einem oberen Übertragungstrieb (107) verbunden ist, das mit dem Datumsrad (31) und mit einem unteren Übertragungstrieb (108) zusammenwirkt, das mit dem ersten Antriebsrad (29) zusammenwirkt, und **dadurch**, dass das obere (107) und untere (108) Übertragungstrieb drei Zähne aufweisen, die über 4/7 ihres Umfangs verteilt sind.

27. Mechanismus nach Anspruch 25, **dadurch gekennzeichnet, dass** dieses säkulare Getriebe ein Übertragungstrieb (101) aufweist, das durch das Vierjahres-Indexrad (100) angetrieben wird, das fest mit dem Monatsrad (39) verbunden ist und mit einem Übertragungsrad (103) im Eingriff steht, das fest mit einem 100-Jahres-Indexrad (105) mit einem Zahn verbunden ist, der ein Ritzel (131) antreibt, das in seinem Winkel fest mit einem Ritzel (137) verbunden ist, das im Eingriff mit einem Rad (138) steht, das in seinem Winkel fest mit dem Übertragungsrad (103) und mit dem 100-Jahres-Indexrad (105) verbunden ist.

28. Mechanismus nach Anspruch 27, **dadurch gekennzeichnet, dass** dieses säkulare Getriebe noch einen Exzenter (131) aufweist, der in seinem Winkel fest mit dem Übertragungsrad (103), dem 100-Jahres-Indexrad (105) und dem Rad (138) verbunden ist und über 270° seiner Peripherie eine zylindrische Oberfläche aufweist, während der übrige Teil abgestumpft ist, wobei dieser Exzenter mit einem zurückziehbaren Zahn (133) zusammenwirkt, der einer elastischen Rückstellkraft (134) unterworfen ist, und **dadurch**, dass dieser zurückziehbare Zahn (133), wenn er sich in seiner aktiven Stellung befindet, gleichzeitig mit einem Ritzel (135), das sich mit dem Datumsrad (31) im Eingriff befindet, und einem Ritzel (136), das sich mit dem ersten Antriebsrad (139) im Eingriff befindet, zusammenwirkt.

29. Mechanismus nach einem der Ansprüche 1, 2, 9, 12, 21, 26 oder 28, **dadurch gekennzeichnet, dass** er noch einen Mechanismus für die Anzeige des Jahres enthält, der ein Jahresübertragungstrieb (110) aufweist, das durch das Jahresindexrad (48) angetrieben wird und mit einem Übertragungsrad (112) im Eingriff steht, das mit einem Einertrieb (114) im Eingriff steht, das fest mit einem ersten Index mit einem Zahn (117) verbunden ist und eine Einerscheibe (116) trägt, die auf ihrer Peripherie die Reihe der Ziffern von 0 bis 9 trägt; **dadurch**, dass der erste Index (117) ein Zehnertrieb (118) antreibt, das eine Scheibe für die Anzeige der Zehner (121) trägt, die mit einer Reihe von Ziffern von 0 bis 9 versehen und fest mit einem zweiten Index mit einem Zahn (120) verbunden ist; **dadurch**, dass dieser zweite Index (120) ein Hundertertrieb (122) antreibt, das eine Scheibe für die Anzeige der Hunderter (124) trägt, das mit einer Reihe von Ziffern von 0 bis 9 versehen und fest mit einem dritten Index (125) verbunden ist, der einen Zahn trägt und ein Tausendertrieb (127) antreibt, das eine Scheibe für die Anzeige (129) der Tausender des Jahres trägt.

30. Mechanismus nach Anspruch 29, **dadurch gekennzeichnet, dass** das Zifferblatt (21) zumindest ein Fenster enthält, das gleichzeitig eine Ziffer jedes der Anzeigescheiben (116, 121, 124, 129) erscheinen lässt, um das laufende Jahr anzuzeigen.

31. Mechanismus nach Anspruch 2, **dadurch gekennzeichnet, dass** er eine Monatsdauerkrone (5) enthält, die eine Innenzahnung (6) von 48 Zähnen aufweist, die während der letzten vier Tage jedes Monats mit einem Steuerstift (7) des Datumsrades (1) zusammenwirkt; **dadurch**, dass diese Monatsdauerkrone (5) eine Aussenzahnung von 27 Zähnen (8) aufweist, die drei Komplexe, die von je einer Gruppe von drei Zähnen, die den Monaten Februar entsprechen, und vier isolierten Zähnen, die den Monaten mit 30 Tagen entsprechen, gebildet werden, sowie einen vierten Komplex umfasst, der aus zwei Zähnen, die den Monaten Februar entsprechen, und vier isolierten Zähnen gebildet wird, die den Monaten mit 30 Tagen entsprechen; und **dadurch**, dass diese Aussenzahnung der Monatsdauerkrone (5) mit dem ersten Ritzel (9) zusammenwirkt.

32. Mechanismus nach einem der vorangehenden Ansprüche, **dadurch gekennzeichnet, dass** er einen elektrischen Motor enthält, der die Zapfwelle antreibt und elektronisch oder elektromechanisch gesteuert wird.

33. Mechanismus nach einem der Ansprüche 1 bis 31, **dadurch gekennzeichnet, dass** er ein Getriebe für den Antrieb der Zapfwelle enthält, das von einem Uhrwerk ausgeht.

34. Mechanismus nach Anspruch 33, **dadurch gekennzeichnet, dass** das Getriebe für den Antrieb der Zapfwelle eine multiplikative kinematische Verbindung (142, 143, 144, 145) aufweist, die durch die Innenzahnung einer Datumkrone des Uhrwerks (140) angetrieben wird und für jeden Schritt dieser Krone (140) eine augenblickliche volle Umdrehung des Ritzels (3) der Zapfwelle bewirkt.

35. Mechanismus nach Anspruch 33, **dadurch gekennzeichnet, dass** das Getriebe für den Antrieb der Zapfwelle eine freie Krone (146) auf einer Nabe (147) enthält, die einen Anschlag (148) aufweist, der mit einem Anschlagstift (149) zusammenwirkt, um die Position des Zyklenanfangs dieser freien Krone (146) zu bestimmen; **dadurch**, dass diese freie Krone (146) eine erste partielle Innenzahnung (151), die mit einem Aufzugsrad (153, 156) zusammenwirkt, sowie eine zweite partielle Innenzahnung (152) aufweist, die mit dem Ritzel (3) der Zapfwelle zusammenwirkt; **dadurch**, dass die freie Krone (146) der Rückstellkraft einer Spiralfeder (150) unterworfen ist; **dadurch**, dass das Aufzugsrad ein Rad (153) enthält, das über ein Drehteil (155) durch das Stundenrad (154) pro Tag um eine Umdrehung vorangetrieben wird; und **dadurch**, dass dieses Aufzugsrad noch einen Mitnehmer (156) enthält, der Zähne, die über einen Teil seines Umfangs verteilt sind und sich mit der ersten Innenzahnung (151) der freien Krone (146) im Eingriff befinden, sowie über den Rest seines Umfangs einen glatten Abschnitt aufweist, der einen grösseren Durchmesser als den besitzt, auf dem sich die Spitzen der vier Zähne dieses Mitnehmers (156) befinden, die die Radialbewegung der freien Krone (146) und den Eingriff ihrer zweiten Innenzahnung (152) in das Ritzel (3) der Zapfwelle bewirken, ehe die freie Krone (146) losgelassen wird, die unter der Wirkung der Spiralfeder (150) in ihre Position des Zyklenanfangs zurückkehrt, während sie das Ritzel (3) um eine Umdrehung vorantreibt.

36. Mechanismus nach einem der Ansprüche 1 bis 13 oder 14, **dadurch gekennzeichnet, dass** die Zapfwelle um Mitternacht jedes Tages kurzzeitig eine volle Umdrehung ausführt.

37. Mechanismus nach Anspruch 36, **dadurch gekennzeichnet, dass** diese Zapfwelle durch ein Ritzel (3) gebildet wird, das in seinem Winkel fest mit dem ersten Antriebsritzel (25) verbunden ist.

38. Mechanismus nach Anspruch 36, **dadurch gekennzeichnet, dass** diese Zapfwelle durch eine kinematische Verbindung gebildet wird, die jeden Tag um Mitternacht kurzzeitig das Tagesrad (27), das erste Antriebsrad (29) oder das zweite Antriebsrad (46) um einen Winkel vorantreibt, der einem Tagesschritt entspricht.

39. Mechanismus nach Anspruch 1 oder Anspruch 2, **dadurch gekennzeichnet, dass** er eine erste Gruppe von Drehteilen aufweist, die eine Datumscheibe (163), ein Datumsrad (162), ein zusätzliches Drehteil (164) und ein Steuerrad mit vier Zähnen (166) umfasst.

40. Mechanismus nach Anspruch 39, **dadurch gekennzeichnet, dass** das Datumsrad (162) zumindest einen zusätzlichen Zahn enthält und dass die Datumscheibe (163) zumindest 32 Sektoren aufweist, wovon 31 die Zahlen von 1 bis 31 tragen und die zusätzlichen Sektoren aus einer Einkerbung (163a) bestehen.

41. Mechanismus nach einem der Ansprüche 39 oder 40, **dadurch gekennzeichnet, dass** er eine Zapfwelle (167) aufweist, die axial fest mit einem Antriebsritzel (169) und einem Antriebszahn (170) verbunden ist, wobei der Antriebszahn mit der Zahnung des Datumsrades (162) zusammenwirkt und das Antriebsritzel mit dem oder den Zähnen (165) des Drehteils (164) mit einem zusätzlichen Zahn zusammenwirkt; ein Übertragungstrieb (168) dreht sich frei auf der Achse dieser Zapfwelle (171).

42. Mechanismus nach einem der Ansprüche 39 bis 41, **dadurch gekennzeichnet, dass** er eine zweite Gruppe von Drehteilen aufweist, die eine Übersetzungskrone (172) umfasst, die in ihrem Winkel fest mit einer Monatsdauerkrone (173) verbunden ist, die eine Zahnung enthält, die eine Gruppe von zwei Zähnen, die dem Monat Februar entspricht, sowie vier isolierte Zähne, die den Monaten mit 30 Tagen entsprechen, aufweist, wobei diese Monatsdauerkrone (177) mit dem Antriebsritzel (169) zusammenwirkt und die Übersetzungskrone (172) sich mit dem Übertragungstrieb (168) im Eingriff befindet; und **dadurch**, dass diese Drehteile (172 und 173) zu den Drehteilen der ersten Gruppe von Drehteilen (162, 163, 164, 166) koaxial sind.

43. Mechanismus nach Anspruch 42, **dadurch gekennzeichnet, dass** er eine dritte Gruppe von Drehteilen aufweist, die eine Monatskrone (175) enthält, die einen Ring (177) antreibt, wobei diese Monatskrone (175) und dieser Ring (177) zu den Drehteilen der ersten (162, 163, 164, 166) und zweiten (172, 173) Gruppe von Drehteilen koaxial sind.

44. Mechanismus nach Anspruch 43, **dadurch gekennzeichnet, dass** er eine vierte Gruppe von Drehteilen aufweist, die ein erstes Ritzel (180) enthalten, das sich mit der Übersetzungskrone (172) im Eingriff befindet, die in ihrem Winkel fest mit einem zweiten Trieb (181) verbunden ist, das sich mit der Monatskrone (175) im Eingriff befindet.

45. Mechanismus nach Anspruch 42, 43 oder 44, **dadurch gekennzeichnet, dass** er einen zurückziehbaren Zahn (174) aufweist, der sich in der Monatsdauerkrone (173) zwischen einer aktiven Stellung, in der er sich hinter der Gruppe von zwei Zähnen dieser Krone (173) befindet, und einer zurückgezogenen Stellung verschiebt.

46. Mechanismus nach Anspruch 45, **dadurch gekennzeichnet, dass** der zurückziehbare Zahn (174) mit der Innenseite des Rings (177) zusammenwirkt, wobei diese Innenseite eine Aussparung (178) über ¼ ihres Umfangs aufweist.

47. Mechanismus nach Anspruch 46, **dadurch gekennzeichnet, dass** er ein einzelnes Fenster (182) aufweist, das in das Zifferblatt eingelassen ist und nacheinander die Zahlen 1 bis 31 der Datumscheibe (163) und, wenn eine Einkerbung (163a) dieser Scheibe dem Fenster (181) gegenüber steht, den Jahreskode und den Monatskode sichtbar werden lässt, die auf der Oberseite des Monatsrades (175) geschrieben stehen, das sich unmittelbar unter der Datumscheibe (163) befindet.

48. Mechanismus nach Anspruch 1, **dadurch gekennzeichnet, dass** er auf eine Achse (171) montiert ein Antriebsritzel (169) und einen Antriebszahn (170) aufweist; wobei ein Übertragungstrieb (168) frei auf diese Achse (171) montiert ist; **dadurch**, dass er eine erste Gruppe von vier konzentrischen und in ihrem Winkel fest miteinander verbundenen Drehteilen aufweist, die eine Datumscheibe (163) umfassen, die zumindest 32 Sektoren aufweist, wovon 31 die Zahlen von 1 bis 31 tragen und die zusätzlichen Sektoren aus je einer Einkerbung (163a) bestehen, wobei ein Datumsrad (162) zumindest 32 Zähne aufweist, die mit dem Antriebszahn (170) zusammenwirken, ein zusätzliches Drehteil (164) zumindest einen Zahn aufweist, der mit dem Antriebsritzel (169) zusammenwirkt, und ein Steuerrad mit vier Zähnen (166) mit dem Übertragungstrieb (168) zusammenwirkt; **dadurch**, dass er eine zweite Gruppe von zueinander konzentrischen und zu den Drehteilen der ersten Gruppe von Drehteilen koaxialen Drehteilen aufweist, die drei Drehteile umfasst, eine Monatskrone (175), eine Monatsdauerkrone (173) mit einer inneren Zahnung, die mehrere Komplexe von Zähnen aufweist, die je eine Gruppe von Zähnen sowie vier isolierte Zähne enthalten, wobei diese Monatsdauerkrone mit dem Antriebsritzel (169) zusammenwirkt, sowie eine Übersetzungskrone (172), die fest mit der Monatsdauerkrone (173) verbunden ist und sich über ihre Innenzahnung mit dem Übertragungstrieb (168) im Eingriff befindet; und **dadurch**, dass er eine dritte Gruppe von Drehteilen aufweist, die ein erstes Ritzel (180) umfasst, das sich mit der Übersetzungskrone (172) im Eingriff befindet und in seinem Winkel fest mit einem zweiten Ritzel (181) verbunden ist, das sich mit der Monatskrone im Eingriff befindet.

49. Mechanismus nach Anspruch 48, **dadurch gekennzeichnet, dass** er noch eine vierte Gruppe von Drehteilen aufweist, die ein frei um eine Achse (179) drehbares Ritzel mit acht Zähnen (180), das sich mit der Innenzahnung der Übersetzungskrone (172) im Eingriff befindet, sowie ein Ritzel mit zwei Zähnen (181) umfasst, das sich mit der Monatskrone (175) im Eingriff befindet.

50. Mechanismus nach Anspruch 48 oder Anspruch 49, **dadurch gekennzeichnet, dass** er noch eine fünfte Gruppe von Drehteilen aufweist, die ein Ritzel (190) enthält, das sich mit einer Aussenzahnung von 48 Zähnen auf der Monatsdauerkrone (173) im Eingriff befindet und mit einer Aussenzahnung der Übertragungskrone (172) zusammenwirkt, die eine Gruppe von drei Zähnen, die den Monaten Februar entsprechen, sowie vier isolierte Zähne, die den Monaten mit 30 Tagen entsprechen, aufweist; und **dadurch**, dass die Innenzahnung der Monatsdauerkrone (173) vier Komplexe von Gruppen von Zähnen aufweist, wobei drei Komplexe je eine Gruppe von drei Zähnen und vier isolierte Zähne enthalten, die den normalen Jahren entsprechen, und ein Komplex eine Gruppe von zwei Zähnen und vier isolierte Zähne enthält, die den Schaltjahren entspricht.

51. Mechanismus nach einem der Ansprüche 48 bis 50, **dadurch gekennzeichnet, dass** er noch eine sechste Gruppe von zur ersten Gruppe von Drehteilen konzentrischen und koaxialen Drehteilen aufweist, die ein Tagesrad (192) enthält, das mit einem Tagestrieb (194), das fest mit der Achse (171) verbunden ist, und mit einer Tages-Kalenderscheibe (194), die sich über dem mittleren Abschnitt der Datumscheibe (163) befindet, zusammenwirkt.

52. Mechanismus nach einem der Ansprüche 48 bis 51, **dadurch gekennzeichnet, dass** er ein Fenster enthält, das in das Zifferblatt eingelassen ist und nacheinander die Zahlen 1 bis 31 der Datumscheibe (163) und, wenn eine Einkerbung (163a) dieser Scheibe dem Fenster (182) gegenübersteht, den Kode der Jahre und der Monate sichtbar werden lässt, die auf der Oberseite des Monatsrades (175) aufgeschrieben stehen, das sich direkt unter der Datumscheibe (163) befindet.

53. Mechanismus nach Anspruch 51 und Anspruch 52, **dadurch gekennzeichnet, dass** das Fenster des Zifferblatts oder ein zweites Fensters dieses Zifferblatts nacheinander die Namen der Wochentage sichtbar werden lässt, die auf der Tages-Kalenderscheibe (194) stehen.

## Claims

1. Perpetual calendar mechanism run from a power take-off and displaying at least the day of the month, **characterised in that** it consists of gear train wheels exclusively; **in that** one of these gear trains is a date wheel driving a mobile display member of the day of the month; **in that** this date wheel is driven instantaneously to the extent of one step per day corresponding to the angle of one day, by a drive member; **in that** at least another of these gear trains is a wheel of the length of the months, the last four days of the month driven by a control member integral with the date wheel, where this wheel of the length of the months comprises teeth constituted by at least one set of groups of teeth, each of these groups corresponding to a month of the year and the number of teeth of each group being a function of the number of days of the corresponding month; and **in that** the date wheel is driven instantaneously at the end of months having less than thirty-one days, by a number of steps corresponding to the difference between thirty-one and the number of days of the month being considered, by a catch-up train comprising at least a driving pinion, the wheel of the length of the months, and the control member.

2. Mechanism according to claim 1, **characterised in that** it comprises a first driving pinion (9, 25, 62) and a driving tooth (2, 24, 62) solidly mounted on an axle (23) and acting on the date wheel (1, 31).

3. Mechanism according to claim 1 and claim 2, **characterised in that** it comprises a first group of wheels consisting of a day wheel (4, 27, 71) driven by the first driving pinion (9, 25, 62) and driving the mobile member (16, 73) of a display of the days.

4. Mechanism according to claim 3, **characterised in that** it comprises a second group of wheels consisting of two wheels, one composed of a first driving wheel (29) engaged with the driving pinion (25) and the other composed of a control wheel (30) the teeth of which comprise a group of four teeth, the date wheel (31), and an indexing wheel of the months (32) comprising one tooth and driving the mobile day-of-the month display member (18).

5. Mechanism according to claim 4, **characterised in that** it comprises a third group of wheels consisting of a second driving pinion (35) engaged with the first driving wheel (29), a driving pinion of the dates (36) cooperating with the four teeth of the control wheel (30), and a driving pinion of the months (37) driven by the sole tooth of the indexing wheel of the months (32).

6. Mechanism according to claim 5, **characterised in that** it comprises a fourth group of concentric wheels consisting of two wheels, a first wheel comprising a month wheel (39) driving the mobile member for display of the months and years (20) and engaged in the month driving pinion (37), as well as an eccentric disc (40) comprising a truncated cylinder wall the cylindrical part of which extends over 270°, this first wheel accomplishing one revolution in four years, and a second wheel comprising a transmission wheel (41) engaged in a date driving pinion (36) and accomplishing one revolution per year, this transmission wheel being integral with a first wheel of the length of the months (42) the teeth of which comprise a group of two teeth corresponding to the month of February, and four isolated teeth positioned so as to correspond to the months of thirty days, these teeth cooperating with the second driving pinion (35).

7. Mechanism according to claim 6, **characterised in that** the wheel of the length of the months (42) has a retractable tooth (43) kept in its working position against an elastic force (44) by the cylindrical wall of the eccentric disc (40).

8. Mechanism according to claim 5, **characterised in that** it comprises a fourth group of wheels consisting of three wheels, the first formed by a month wheel (39) having teeth engaged in the month driving pinion (37) and accomplishing one revolution in four years; the second formed by three angularly integral wheels and accomplishing one revolution per year, an indexing wheel of the years (48) having just one tooth, a transmission wheel (41) comprising teeth engaged in the date driving pinion (36), and a wheel of the length of the months (47) comprising teeth consisting of a group of two teeth corresponding to the month of February and four isolated teeth corresponding to the month of thirty days, where these teeth of the wheel of the length of the months (47) cooperate with the second driving pinion (35); the third wheel being formed by a second driving wheel (46) having teeth engaged in the second driving pinion (35).

9. Mechanism according to claim 8, **characterised in that** it further comprises a fifth group of wheels consisting of three pinions angularly integral with each other, a first and a second leap-year driving pinion (50, 51) having three teeth each that are distributed over 4/7 of their circumference and engaged with the second driving wheel (46) and the transmission wheel (41), respectively, a third leap-year driving pinion (52) cooperating with the four-year indexing wheel.

10. Mechanism according to one of the preceding claims, **characterised in that** the first driving pinion (25), the second driving pinion (35), the date driving pinion (36), the month driving pinion (37), and the third leap-year driving pinion (52) comprise seven teeth each; **in that** the date wheel (31) comprises thirty-one teeth and the month wheel (39) as well as the transmission wheel (41) comprise forty-eight teeth.

11. Mechanism according to claim 5, **characterised in that** it comprises a fourth group of concentric wheels consisting of three wheels, the first formed by a month wheel (39) comprising teeth engaged in the month driving pinion (37) and accomplishing one revolution in four years; the second formed by a second transmission wheel (57) having teeth engaged in the date driving pinion (36), this second transmission wheel (57) being angularly integral with a second wheel of the length of the months (56) comprising teeth formed by a group of three teeth corresponding to the month of February and four isolated teeth corresponding to the months of thirty days; and the third formed by a first transmission wheel (54) integral with a first wheel of the length of the months (53) the teeth of which consist of four sets of teeth, three sets comprising a group of three teeth corresponding to the normal months of February and four isolated teeth coresponding to the months of thirty days, the fourth set consisting of a group of two teeth corresponding to the month of February in leap years and four isolated teeth corresponding to the months of thirty days, these teeth cooperating with the second driving pinion (35).

12. Mechanism according to claim 11, **characterised in that** it comprises a fifth group of wheels consisting of a control pinion (59) the teeth of which cooperate at once with those of the first transmission wheel (54) and the second wheel of the length of the months (56).

13. Mechanism according to claim 12, **characterised in that** the first driving pinion (25), the second driving pinion (35), the date driving pinion (36), the month driving pinion (37), and the control pinion (59) have seven teeth each and that the month wheel (39) and the transmission wheel (54) have forty-eight teeth.

14. Mechanism according to claims 1 and 3, **characterised in that** the power take-off comprises a first and a second driving pinion (62, 63) as well as the driving tooth (64).

15. Mechanism according to claim 14, **characterised in that** it comprises a first group of concentric wheels pivoted around a cannon (C) driven into the plate, the group comprising a day wheel (71) integral with a cannon (72) holding the mobile day-of-the-month display member (73); a year wheel (74) integral with a cannon (75) pivoted around the cannon (72) and holding a mobile display member for the year in a cycle of four years; and a month wheel (77) the cannon of which is pivoted around cannon (75) and holds a mobile month-of-the-year display member (79).

16. Mechanism according to claim 15, **characterised in that** this first group of wheels further comprises a date crown (80) comprising thirty-one teeth on the outside and a single tooth on the inside, the outer teeth of this crown (80) cooperating with the driving tooth (64), and this date crown (80) holding a mobile day-of-the-month display member; and a control crown (81) angularly integral with the date crown (80) comprising outer teeth consisting of a group of four teeth cooperating with the date driving pinion (65).

17. Mechanism according to claim 16, **characterised in that** it comprises a second group of wheels pivoted around an axle (66) driven into the plate, comprising; a month driving pinion (83) of eight teeth engaged in the month wheel (77) and cooperating with the inner teeth of the date crown (80); and a year driving pinion (84) having two diametrically opposed teeth cooperating with the year wheel (74); these two pinions (3, 84) being angularly integral.

18. Mechanism according to claim 17, characerised in that it comprises a third group of wheels pivoted around an axle (67) comprising a first day driving pinion (86) the teeth of which comprise a group of two teeth cooperating with the day wheel (74); this pinion (86) being angularly integral with a second day driving pinion (87) with seven teeth.

19. Mechanism according to claim 18, **characterised in that** it comprises a fourth group of wheels consisting of a driving wheel (88) with teeth engaged in the second day driving pinion (87).

20. Mechanism according to claim 19, **characterised in that** it comprises a fifth group of wheels consisting of a first wheel formed by a driving crown (89) with inner teeth engaged in the first driving pinion (62); and a second wheel comprising three angularly integral crowns, one crown of the length of the months (90) comprising inner teeth consisting of a group of two teeth and four isolated teeth corresponding to the months of February and to the months of thirty days, respectively, these inner teeth cooperating with the second driving pinion (63); a transmission crown (91) comprising inner teeth engaged in the date driving pinion (65); and a four-year indexing crown (92) comprising a single inner tooth.

21. Mechanism according to claim 20, **characterised in that** it comprises a sixth group of wheels consisting of three angularly integral pinions pivoted around an axle (69), viz., a first leap-year driving pinion (93) having three teeth arranged over 4/7 of their circumference, and cooperating with the driving crown (89); a second leap-year driving pinion (94) also having three teeth arranged over 4/7 of their circumference, and cooperating with the teeth of the transmission crown (91), and a third leap-year driving pinion (95) having seven teeth and cooperating with the single inner tooth of the four-year indexing crown (92); as well as a seventh group of wheels formed by a teeth driving pinion (65) freely pivoted about an axle (60a), engaged in the transmission crown (91), and cooperating with the control crown (81).

22. Mechanism according to claims 15 to 21, **characterised in that** the wheels of the first and fifth group are coaxial.

23. Mechanism according to claims 15 to 22, **characterised in that** its display comprises at least one fixed window in the dial, and four mobile display members bearing the indications appearing in succession in this window, a day-of-the-month display member (82), a month-of-the-year display member (79), a member for displaying the years in a cycle of four years (76), and a day-of-the-week display member (73).

24. Mechanism according to claim 23, **characterised in that** in normal operation, only the day of the month and name of the weekday can be seen in the window of the dial, while during the day and date change the day, month, and year in the cycle of four years appear in the window.

25. Mechanism according to one of claims 1, 2, 9, 12, or 21, **characterised in that** the group of wheels comprising the wheel or wheels of the length of the months (6; 16; 47; 53; 56; 90) in addition contain a four-year indexing wheel (100) driving a secular train imposing on the date wheel (31) to advance by an additional step on 28^{th} February of the years 2100, 2200, 2300, 2500, 2600, 2700, 2900 etc..

26. Mechanism according to claim 25, **characterised in that** this secular train comprises a transfer pinion (101) driven by the four-year indexing wheel that is integral with the month wheel (39) and engages in a transfer wheel (103) that is integral with a 100-year indexing wheel (105) with one tooth driving an intermediate transfer pinion (109) angularly integral with a superior transfer pinion (107) cooperating with the date wheel (31) and with an inferior transfer pinion (108) cooperating with the first driving wheel (29), and **in that** the superior (107) and inferior (108) transfer pinion have three teeth distributed over 4/7 of their circumference.

27. Mechanism according to claim 25, **characterised in that** this secular train comprises a transfer pinion (101) driven by the four-year indexing wheel (100) that is integral with the month wheel (39) and engages in a transfer wheel (103) integral with a 100-year indexing wheel (105) having one tooth driving a pinion (131) angularly integral with a pinion (137) engaged with a wheel (138) that is angularly integral with the transfer wheel (103) and with the 100-year indexing wheel (105).

28. Mechanism according to claim 27, **characterised in that** this secular train further comprises an eccentric disc (131) angularly integral with the transfer wheel (103), with the 100-year indexing wheel (105), and with the wheel (138), and having a cylindrical surface over 270° of its periphery, the remainder being truncated, this eccentric disc cooperating with a retractable tooth (133) subject to an elastic return action (134), and **in that** while this retractable tooth (133) is in its active position, it cooperates simultaneously with a pinion (135) engaged in the date wheel (31) and with a pinion (136) engaged in the first driving wheel (139).

29. Mechanism according to one of claims 1, 2, 9, 12, 21, 26, or 28, **characterised in that** it further comprises a year display mechanism comprising a year transfer pinion (110) driven by the year indexing wheel (48) and engaged in a transfer wheel (112) engaged in a units pinion (114) integral with a first index with one tooth (117) and holding a units disc (116) bearing numerals 0 to 9 on its periphery; **in that** the first index (117) drives a tens pinion (118) holding a tens display disc (121) provided with a series of numerals from 0 to 9 and being integral with a second index with one tooth (120); **in that** this second index (120) drives a hundreds pinion (122) holding a hundreds display disc (124) provided with a series of numerals from 0 to 9, and being integral with a third index (125) with one tooth driving a thousands pinion (127) holding a display disc (129) of the thousands of the year.

30. Mechanism according to claim 29, **characterised in that** the dial (21) contains at least one window through which simultaneously one numeral of each of the display discs (116, 121, 124, 129) can be seen to display the current year.

31. Mechanism according to claim 2, **characterised in that** it comprises a crown of the length of the months (5) having 48 inner teeth (6) cooperating with a control pin (7) of the date wheel (1) during the last four days of each month; **in that** this crown of the length of the months (5) has twenty-seven outer teeth (8) consisting of three sets formed by one group of three teeth corresponding to the months of February and by four isolated teeth corresponding to the months of thirty days, and of a fourth set formed by two teeth corresponding to the months of February and by four isolated teeth corresponding to the months of thirty days; and **in that** these outer teeth of the crown of the length of the months (5) cooperates with the first pinion (9).

32. Mechanism according to one of the preceding claims, **characterised in that** it comprises an electrical motor that drives the power take-off and is electronically or electromechanically controlled.

33. Mechanism according to one of claims 1 to 31, **characterised in that** it comprises a drive train of the power take-off that depends on the works of a watch or clock.

34. Mechanism according to claim 33, **characterised in that** the drive train of the power take-off contains a multiplicative cinematic chain (142, 143, 144, 145) driven by the inner teeth of a date crown of the of the clock or watch works (140) that causes at each step of this crown (140) an instantaneous complete revolution of the pinion (3) of the power take-off.

35. Mechanism according to claim 33, **characterised in that** the drive train of the power take-off contains a crown (146) floating around a hub (147) that has a stop (148) cooperating with a stop pin (149) so as to determine the cycle start position of this floating crown (146); **in that** this floating crown (146) comprises a first partial set of inner teeth (151) cooperating with a winding wheel (153, 156) and a second partial set of inner teeth (152) cooperating with the pinion (3) of the power take-off; **in that** the floating crown (146) is subject to the return action of a spiral spring (150); **in that** the winding wheel comprises a wheel (153) driven one revolution per day by the hour wheel (154) via a wheel (155); and **in that** this winding wheel further comprises a catch (156) having teeth distributed over part of its circumference, and engaging in the first set of inner teeth (151) of the floating crown (146), as well as a plain section over the remainder of its circumference that has a diameter larger than that where the tips of the four teeth of that catch (156) are found, which causes the radial displacement of the floating crown (146) and the engagement of its second set of inner teeth (152) with the pinion (3) of the power take-off prior to liberating the floating crown (146) that returns to its cycle start position under the effect of the spiral spring (150) while driving the pinion (3) by one revolution.

36. Mechanism according to one of claims 1 to 13 or 14, **characterised in that** the power take-off accomplishes an instantaneous complete revolution at midnight of each day.

37. Mechanism according to claim 36, **characterised in that** this power take-off is formed by a pinion (3) angularly integral with the first driving pinion (25).

38. Mechanism according to claim 36, **characterised in that** this power take-off is formed by a cinematic chain driving each day at midnight the day wheel (27), the first driving wheel (29), or the second driving wheel (46) instantaneously by an angle corresponding to a step of one day.

39. Mechanism according to claim 1 or claim 2, **characterised in that** it comprises a first group of wheels consisting of a date disc (163), a date wheel (162), an additional wheel (164), and a control wheel with four teeth (166).

40. Mechanism according to claim 39, **characterised in that** the date wheel (162) comprises at least one additional tooth, and that the date disc (163) has at least 32 sectors, 31 of which bear the numbers from 1 to 31 while the additional sectors consist of a notch (163a).

41. Mechanism according to one of claims 39 or 40, **characterised in that** it comprises a power take-off (167) axially integral with a driving pinion (169) and with a driving tooth (170), the driving tooth cooperating with the teeth of the date wheel (162) and the driving pinion cooperating with the tooth or teeth (165) of the wheel having one additional tooth (164); a transfer pinion freely pivots around the axle of this power take-off.

42. Mechanism according to one of claims 39 to 41, **characterised in that** it comprises a second group of wheels consisting of a transmission crown: (172) angularly integral with a crown of the length of the months (173) that has teeth consisting of a group of two teeth corresponding to the month of February, and four isolated teeth corresponding to the months of thirty days, this crown of the length of the months (177) cooperating with the driving pinion (169) and the transmission crown (172) engaging with the transfer pinion (168); and **in that** these wheels (172 and 173) are coaxial with the wheels of the first group of wheels (162, 163, 164, 166).

43. Mechanism according to claim 42, **characterised in that** it comprises a third group of wheels consisting of a month crown (175) driving a ring (177), this month crown (175) and this ring (177) being coaxial with the wheels of the first (162, 163, 164, 166) and second (172, 173) group of wheels.

44. Mechanism according to claim 43, **characterised in that** it comprises a fourth group of wheels consisting of a first pinion (180) engaged in the transmission crown (172) that is angularly integral with a second pinion (181) engaging in the month crown (175).

45. Mechanism according to claim 42, 43, or 44, **characterised in that** it comprises a retractable tooth (174) sliding in the crown of the length of the months (173) between an active position where it is situated behind a group of two teeth of this crown (173), and a retracted position.

46. Mechanism according to claim 45, **characterised in that** the retractable tooth (174) cooperates with the inner surface of the ring (177), this inner surface having a recess (178) over ¼ of its circumference.

47. Mechanism according to claim 46, **characterised in that** it comprises a single window (182) in the dial through which can be seen in succession the numbers 1 to 31 of the day-of-the-month disc (163) and, when a notch (163a) of this disc is facing the window (181), the code of the years and months written on the upper side of the month wheel (175) located directly beneath the day-of-the-month disc (163).

48. Mechanism according to claim 1, **characterised in that** it comprises a driving pinion (169) and a driving tooth (170) mounted on an axle (171); a transfer pinion (168) being freely mounted on this axle (171); **in that** it comprises a first group of four concentric and angularly integral wheels consisting of a day-of-the-month disc (163) having at least 32 sectors, 31 of which bearing the numbers from 1 to 31 and the additional sectors each consisting of a notch (163a), a date wheel (162) having at least 32 teeth cooperating with the driving tooth (170), an additional wheel (164) having at least one tooth cooperating with the driving pinion (169) and a control wheel with four teeth (166) cooperating with the transfer pinion (168); **in that** it comprises a second group of wheels concentric among each other and coaxial to the wheels of the first group of wheels, consisting of three wheels, a month crown (175), a crown of the length of the months (173) having inner teeth consisting of several sets of teeth each having one group of teeth and four isolated teeth, this crown of the length of the months cooperating with the driving pinion (169), and a transmission crown (172) integral with the crown of the length of the months (173) and with its inner teeth engaged in the transfer pinion (168); and **in that** it comprises a third group of wheels consisting of a first pinion (180) engaged in the transmission crown (172) which is angularly integral with a second pinion (181) engaged in the month crown.

49. Mechanism according to claim 48, **characterised in that** it further comprises a fourth group of wheels consisting, freely pivoted around an axle (179), of a pinion with eight teeth (180) engaged in the inner teeth of the transmission crown (172), and a pinion with two teeth (181) engaging with the month crown (175).

50. Mechanism according to claim 48 or claim 49, **characterised in that** it further comprises a fifth group of wheels consisting of a pinion (190) engaging in a set of forty-eight outer teeth on the crown of the length of the months (173) and cooperating with outer teeth of the transfer crown (172) which consist of a group of three teeth corresponding to the months of February as well as four isolated teeth corresponding to the months of thirty days; and **in that** the inner teeth of the crown of the length of the months (173) has four sets of groups of teeth, three sets consisting of a group of three teeth and of four isolated teeth corresponding to the normal years, and one set consisting of a group of two teeth and of four isolated teeth corresponding to the leap years.

51. Mechanism according to one of claims 48 to 50, **characterised in that** it further comprises a sixth group of wheels concentric and coaxial with the first group of wheels, consisting of a day wheel (192) cooperating with a day pinion (194) integral with axle (171), and a days-disc (194) located above the central section of the day-of-the-month disc (163).

52. Mechanism according to one of claims 48 to 51, **characterised in that** it comprises a window in the dial through which are visible in succession the numbers 1 to 31 of the day-of-the-month disc (163) and, when a notch (163a) of this disc is facing the window (182), the code of the years and months written on the upper side of the month wheel (175) located directly beneath the day-of-the-month disc (163).

53. Mechanism according to claim 51 and claim 52, **characterised in that** through the window of the dial or through a second window of this dial one can see in succession the names of the weekday written on the days-disc (194).
